# EUROPÄISCHE PATENTSCHRIFT

(11) **EP 3 763 933 B1**
(45) Veröffentlichungstag und Bekanntmachung des Hinweises auf die Patenterteilung: **15.11.2023**
(21) Anmeldenummer: 20184711.8
(22) Anmeldetag: 08.07.2020
(51) Int. Cl.: F02D 41/38, F02D 41/00, F02D 41/14, F02M 59/36, F02M 63/02

(54) **VERFAHREN ZUR VOLUMENSTROMBASIERTEN PUMPENSYNCHRONEN, INSBESONDERE ZYLINDERSELEKTIVEN RAILDRUCKREGELUNG FÜR EIN KRAFTSTOFFVERSORGUNGSSYSTEM EINER BRENNKRAFTMASCHINE MIT STROMERFASSUNG UND STROMREGELUNG DER STELLGLIEDER DER RAILDRUCKREGELUNG**
METHOD FOR VOLUMETRIC FLOW BASED PUMP-SYNCHRONOUS, IN PARTICULAR CYLINDER-SELECTIVE RAIL PRESSURE CONTROL FOR A FUEL SUPPLY SYSTEM OF A COMBUSTION ENGINE WITH CURRENT DETECTION AND CURRENT REGULATION OF THE ACTUATORS OF THE RAIL PRESSURE CONTROL
PROCÉDÉ DE RÉGLAGE DE LA PRESSION DE RAMPE BASÉ SUR LE DÉBIT VOLUMIQUE SYNCHRONIQUE DE POMPE, EN PARTICULIER SÉLECTIVE PAR CYLINDRE POUR UN SYSTÈME D'ALIMENTATION EN CARBURANT D'UNE MACHINE À COMBUSTION INTERNE AVEC MESURE DE COURANT ET RÉGULATION DE COURANT DES ORGANES DE RÉGLAGE DE LA PRESSION DE RAMPE

(30) Priorität: 12.07.2019 DE 102019118914; 12.07.2019 DE 102019118923; 12.07.2019 DE 102019118932; 30.10.2019 DE 102019129320; 30.10.2019 DE 102019129323; 30.10.2019 DE 102019129306
(43) Veröffentlichungstag der Anmeldung: 13.01.2021
(73) Patentinhaber: Volkswagen AG, 38440 Wolfsburg (DE)
(72) Erfinder: Halfpaap, Josef, 39114 Magdeburg (DE); Barski, Andrej, 38542 Wolfsburg (DE); Tschoeke, Ines, 38114 Braunschweig (DE); Wagner, Andreas, 39110 Magdeburg (DE)
(74) Vertreter: Gulde & Partner

(56) Entgegenhaltungen:
- EP-A1- 1 710 638
- EP-B1- 1 710 638
- DE-A1-102008 041 577
- DE-A1-102011 004 031
- DE-A1-102016 204 386
- DE-A1-102016 211 128
- DE-B4-102008 041 577
- DE-B4-102011 004 031

## Beschreibung

Die Erfindung betrifft ein Verfahren zum Regeln eines durch eine Hochdruckpumpe in einem Kraftstoffspeicher bewirkten Raildrucks für ein Kraftstoffversorgungssystem einer Brennkraftmaschine, wobei eine kurbelwinkelbezogene oder nockenwinkelbezogene feste Winkeldifferenz der Brennkraftmaschine zwischen einer Oberen-Totpunkt-Position eines Zylinderkolbens eines Zylinders der Brennkraftmaschine und einer Oberen-Totpunkt-Position des Pumpenkolbens der Hochdruckpumpe des Kraftstoffversorgungssystems bei der Zumessung des Fördervolumens der Hochdruckpumpe berücksichtigt wird.

Aus der Druckschrift DE 10 2016 204 386 A1 ist bereits ein Verfahren zum Regeln eines durch eine Hochdruckpumpe in einem Kraftstoffrail bewirkten Raildrucks für einen Brennkraftmotor bekannt, bei dem der Raildruck synchron zu einer Motordrehzahl des Brennkraftmotors der Hochdruckpumpe geregelt wird. Die Regelung des Raildrucks erfolgt also nicht in dem bekannten festen, zeitsynchronen Berechnungsraster, sondern erfolgt in einem zeitlich variablen, motordrehzahlsynchronen Berechnungsraster, dessen jeweiliges Rasterintervall sich bevorzugt von einem bis zum nächsten durchlaufenen oberen Totpunkt, bezogen auf einen einzigen Zylinder oder alle Zylinder, des Brennkraftmotors erstreckt. Die Hochdruckpumpe stellt mit jedem Pumpenförderhub eine Kraftstoffmenge bereit. Die Abfolge der Pumpenförderhübe der Hochdruckpumpe folgt zeitlich aber nicht dem festen Abtastraster des Raildruckreglers, sondern wird durch den aktuellen Betriebszustand des Brennkraftmotors bestimmt.

Das bekannte Kraftstoffversorgungssystem umfasst einen Raildruckregler zur Anwendung des vorgeschlagenen Verfahrens. Eine Hochdruckpumpe wird von einer Vorförderpumpe über eine Niederdruckleitung mit Kraftstoff aus einem Tank versorgt. Über eine Hochdruckleitung pumpt die Hochdruckpumpe Kraftstoff in ein Kraftstoffrail. Das Fördervolumen der Hochdruckpumpe ist gemäß einem Fördervolumen-Steuerwert eingestellt, den ein Raildruckregler zur Regelung des Raildrucks im Kraftstoffrail berechnet hat. Der Raildruckregler ist aus einem PID-Regler und einer Vorsteuerungseinheit zusammengesetzt. Dem PID-Regler wird eine Raildruck-Regelabweichung zugeführt, die als Differenz des synchron zur Motordrehzahl berechneten Raildruck-Sollwertes und des synchron zur Motordrehzahl mit einem Raildrucksensor erfassten Raildruck-Istwertes berechnet worden ist, und berechnet synchron zur Motordrehzahl einen additiven Korrekturvolumenstrom. Eine synchron zur Motordrehzahl vorgenommene Berechnung bedeutet, dass diese Berechnung einmal pro durchlaufenen oberen Totpunkt des Brennkraftmotors erfolgt.

Der Vorsteuerungseinheit wird eine synchron zur Motordrehzahl berechnete Einspritzmenge und eine erwünschter Druckänderungswert zugeführt, sodass die Vorsteuerungseinheit synchron zur Motordrehzahl einen Vorsteuerungswert berechnet. Die Summe des additiven Korrekturvolumenstroms und des Vorsteuerungswertes wird als Fördervolumen-Steuerwert an die Hochdruckpumpe gespeist, um das Fördervolumen des aktuellen Förderhubs vorzugeben und um den Raildruck-Sollwert ps im Kraftstoffrail einzustellen.

Ergänzend wird auf die Druckschrift DE 10 2006 026 928 A1 verwiesen. Sie beschreibt ein Verfahren zum Betreiben eines Einspritzsystems einer Brennkraftmaschine, die einen Brennraum, einen Injektor zum Einspritzen von Kraftstoff in den Brennraum und eine Hochdruckkraftstoffpumpe zum Erzeugen eines zeitabhängigen Einspritzdrucks umfasst, mit den Schritten: Ermitteln einer vom Injektor in den Brennraum einzuspritzenden Einspritzmenge an Kraftstoff, Ermitteln mindestens eines Einspritz-Zeitfensters für das Einspritzen des Kraftstoffs, anschließend Berechnen des zu Beginn des Einspritz-Zeitfensters am Injektor anliegenden zeitabhängigen Einspritzdrucks, anschließend Ermitteln mindestens eines Einspritz-Zeitintervalls aus dem mindestens einen Einspritz-Zeitfenster anhand des berechneten, am Injektor zu Beginn des Einspritz-Zeitfensters anliegenden, zeitabhängigen Einspritzdrucks, sodass am Ende des mindestens einen Einspritz-Zeitintervalls im Wesentlichen die Einspritzmenge eingespritzt worden ist, und anschließend Einspritzen des Kraftstoffs in dem mindestens einen Einspritz-Zeitintervall.

Schließlich offenbart die Druckschrift DE 10 2016 211 128 A1 ein weiteres Verfahren zum Regeln eines durch eine Hochdruckpumpe in einem Kraftstoffrail bewirkten Raildrucks für einen Brennkraftmotor, wobei der durch einen Regler geregelte Raildruck durch mindestens eine kraftstoffrailseitige Stellvorrichtung eingestellt wird. Die mindestens eine kraftstoffrailseitige Stellvorrichtung wird auf Grundlage eines durch den Regler ermittelten Volumenstromwertes gestellt.

Der Erfindung liegt die Aufgabe zugrunde die Raildruckregelung zu verbessern.

Ausgangspunkt der Erfindung ist es, dass es bei einer klassischen zeitsynchronen Raildruckregelung, die im 10ms Abtastraster arbeitet, je nach Motordrehzahl zu Unter- oder Überabtastungen des motorsynchronen Pumpenevents kommt. Dadurch kommt es in nachteiliger Weise zu Druckschwingungen in Form von Schwebungen sowie Aliasing, die selbst in stationären Betriebspunkten nicht vollständig ausgeregelt werden können.

Die herkömmliche Raildruckregelung soll ferner aufgabengemäß an die neu verfügbaren Hochdruckpumpen, die für jedes Arbeitsspiel einen Volumenstrom stellen können, angepasst werden.

Dabei soll eine bestmögliche Regelperformance mit Abweichungen zwischen Soll- und Istwert von weniger als 2% des aktuellen Sollwerts erreicht werden. Weiterhin soll Rechenzeit und Codespeicher im Steuergerät eingespart werden, und der Kalibrierungs- und Absicherungsaufwand soll reduziert sowie eine einfache Anpassung an verschiedene Pumpenausführungen, Druckregelventilvarianten und Hochdruckkomponenten ermöglicht werden.

Insbesondere negativ wirken sich diese Effekte bei modernen Hochdruckpumpen aus, bei denen das Fördervolumen von einem Förderhub zum nächsten im kompletten Stellbereich beeinflusst wird. Abhilfe schafft bisher nur eine extrem geringe Kreisverstärkung, womit der klassische zeitsynchrone Raildruckregler, insbesondere in dynamischen Druckänderungssituationen dem nachfolgend erläuterten Verfahren gemäß der Erfindung weit unterlegen ist.

Gemäß den vorhergehenden Ausführungen ist bereits ein Verfahren zum Regeln eines durch eine Hochdruckpumpe in einem Kraftstoffspeicher bewirkten Raildrucks für ein Kraftstoffversorgungssystem einer Brennkraftmaschine bekannt, wobei eine kurbelwinkelbezogene oder nockenwinkelbezogene feste Winkeldifferenz der Brennkraftmaschine zwischen einer Oberen-Totpunkt-Position eines Zylinderkolbens eines Zylinders der Brennkraftmaschine und einer Oberen-Totpunkt-Position des Pumpenkolbens der Hochdruckpumpe des Kraftstoffversorgungssystems bei der Zumessung des Fördervolumens der Hochdruckpumpe berücksichtigt wird.

Von diesem Ausgangspunkt ausgehend ist vorgesehen, dass wiederkehrend pumpensynchron je Segment, das einer Umdrehung einer Kurbelwelle und somit der Bewegung des Pumpenkolbens der Hochdruckpumpe von der Oberen-Totpunkt-Position des Pumpenkolbens zur nächsten Oberen-Totpunkt-Position entspricht, eine Diskretisierung einer Regelabweichung des Raildrucks im Kraftstoffspeicher vorgenommen und von der diskreten Regelabweichung ausgehend eine volumenbezogene diskrete Volumen-Regeldifferenz, insbesondere zylinderselektiv berechnet wird.

Weiter ist vorgesehen, dass die diskrete Regelabweichung als Differenz aus dem diskretisierten Ist-Raildruck und dem diskretisierten Soll-Raildruck, insbesondere zylinderselektiv berechnet wird, indem eine diskretisierte Druckinformation eines Raildruck-Sensor des aktiv erfassten pumpensynchronen Segmentes mit dem diskretisierten Soll-Raildruck des um ein Arbeitsspiel vorhergehenden pumpensynchronen Segmentes verglichen wird, um die diskrete, insbesondere zylinderselektive Regeldifferenz zu bestimmen.

Erfindungsgemäß zeichnet sich das Verfahren dadurch aus, dass die volumenbezogene diskrete Volumen-Regeldifferenz als Eingangsgröße einem Regelbaustein für die Hochdruckpumpe und einem Regelbaustein für ein dem Kraftstoffspeicher zugeordnetes Druckregelventil zugeführt wird, wobei die diskrete Volumen-Regeldifferenz mit einem Vorsteuer-Baustein verknüpft wird, wodurch pumpensynchron und insbesondere zylinderselektiv je Segment die Stellgrößen für die Hochdruckpumpe und das Druckregelventil in einem Ausgabe-Baustein berechnet und den Stellgliedern der Hochdruckpumpe und des Druckregelventils zur volumenbasierten und insbesondere zylinderselektiven Einstellung des Raildrucks zugeführt werden.

Bevorzugt ist bei der nicht zylinderselektiven Vorgehensweise und der zylinderselektiven Vorgehensweise vorgesehen, dass die Stellgrößen der Stellglieder der Komponenten zum Regeln des Raildrucks in dem Kraftstoffspeicher einem Ausgabe-Baustein zugeführt und in dem Ausgabe-Baustein zur volumenbasierten Einstellung des Raildrucks berechnet werden, wobei eine Stromerfassung und Stromregelung der Stellglieder auf der Basis eines Beobachter-Modells durchgeführt wird.

Bevorzugt ist bei der nicht zylinderselektiven Vorgehensweise vorgesehen, dass die volumenbezogene diskrete Volumen-Regeldifferenz als Eingangsgröße einem Regelbaustein für die Hochdruckpumpe und einem Regelbaustein für ein dem Kraftstoffspeicher zugeordnetes Druckregelventil zugeführt wird, wobei die diskrete Volumen-Regeldifferenz mit einem Vorsteuer-Baustein verknüpft wird, wodurch pumpensynchron je Segment die Stellgrößen für die Hochdruckpumpe und das Druckregelventil in einem Ausgabe-Baustein berechnet und den Stellgliedern der Hochdruckpumpe und des Druckregelventils zur volumenbasierten Einstellung des Raildrucks zugeführt werden.

Vorgesehen ist bei der nicht zylinderselektiven Vorgehensweise ferner, dass die diskrete Regelabweichung als Differenz aus dem diskretisierten Ist-Raildrucks und dem diskretisierten Soll-Raildruck berechnet wird, indem eine diskretisierte Druckinformation eines Raildruck-Sensor des aktiv erfassten pumpensynchronen Segmentes mit dem diskretisierten Soll-Raildruck des um ein Arbeitsspiel vorhergehenden pumpensynchronen Segmentes verglichen wird, um die diskrete Regeldifferenz zu bestimmen.

Bei der anderen die Grundkonzeption erweiternden zylinderselektiven Vorgehensweise, wird die volumenbezogene diskrete Volumen-Regeldifferenz zylinderselektiv berechnet, indem die volumenbezogene diskrete Volumen-Regeldifferenz als zylinderselektive Eingangsgrößen einem Regelbaustein für die Hochdruckpumpe und einem Regelbaustein für ein dem Kraftstoffspeicher zugeordnetes Druckregelventil zugeführt wird, wobei die diskrete Volumen-Regeldifferenz mit einem Vorsteuer-Baustein verknüpft wird, wodurch pumpensynchron und zylinderselektiv je Segment die Stellgrößen für die Hochdruckpumpe und das Druckregelventil in einem Ausgabe-Baustein berechnet und den Stellgliedern der Hochdruckpumpe und des Druckregelventils zur volumenbasierten zylinderselektiven Einstellung des Raildrucks zugeführt werden.

Bevorzugt ist bei der zylinderselektiven Vorgehensweise vorgesehen, dass die diskrete Regelabweichung als Differenz aus dem diskretisierten Ist-Raildrucks und dem diskretisierten Soll-Raildruck zylinderselektiv berechnet wird, indem eine diskretisierte Druckinformation eines Raildruck-Sensor des aktiv erfassten pumpensynchronen Segmentes mit dem diskretisierten Soll-Raildruck, des um ein Arbeitsspiel vorhergehenden pumpensynchronen Segmentes verglichen wird, um die diskrete zylinderselektive Regeldifferenz zu bestimmen, wie in der Beschreibung detailliert erläutert ist.

Erfindungsgemäß wird der Soll-Raildruck zu einem Zeitpunkt diskretisiert der mit einem Triggerstartsignal festgelegt wird, das wiederkehrend zu Beginn eines pumpensynchronen Segmentes ausgegeben wird. Vorgesehen ist, dass der Ist-Raildruck innerhalb des durch das Triggerstartsignal gestarteten Segmentes wiederkehrend erfasst und diskretisiert wird.

Dabei ist bevorzugt vorgesehen, dass der Ist-Raildruck, der innerhalb des pumpensynchronen Segmentes wiederkehrend erfasst wird, als
- in dem Segment maximaler Ist-Raildruck und
- in dem Segment minimaler Ist-Raildruck und
- in dem Segment berechneter Mittelwert
diskretisiert und wahlweise mit dem diskretisierten Soll-Raildruck zur Bestimmung der diskreten, insbesondere zylinderselektiven Regelabweichung verglichen wird.

Vorgesehen ist ferner bevorzugt, dass für die Regelung, insbesondere zylinderselektive Regelung als Ist-Wert der erfasste minimale diskrete Druck oder der erfasste maximale diskrete Druck oder der diskrete Mittelwert zum Vergleich mit dem diskreten Soll-Raildruck verwendet wird, wobei je nach Systemanforderung bei einem Druckaufbau der maximale diskrete Druck und bei einem Druckabbau der minimale diskrete Druck verwendet wird, um Regelschwingungen, insbesondere zylinderselektiv Regelschwingungen zu reduzieren beziehungsweise Über- oder Unterschwinger, insbesondere zylinderselektive Über- oder Unterschwinger zu vermeiden.

Ein besonderer Aspekt der Erfindung sieht ferner vor, dass die diskrete Regelabweichung in die volumenstrombasierte diskrete Volumen-Regeldifferenz beziehungsweise volumenstrombasierte diskrete zylinderselektive Volumen-Regeldifferenz umgerechnet wird, wobei zusätzlich eine Kraftstoff-Dauerleckage des Hochdrucksystems des Kraftstoffversorgungssystems durch Addition berücksichtigt wird.

Die druckbasierte diskretisierte Regelabweichung Δp_{Rail} beziehungsweise druckbasierte diskretisierte zylinderselektive Regelabweichung Δp_{Rail} wird in vorteilhafter Weise in eine volumenstrombasierte Volumen-Regeldifferenz ΔV_{Rail} beziehungsweise volumenstrombasierte zylinderselektive Volumen-Regeldifferenz ΔV_{Rail} umgerechnet, wobei bei der Umrechnung das druck - und temperaturabhängige spezifische Elastizitätsmodul E des jeweiligen Kraftstoffs und das Raumvolumen V_{H} des Kraftstoff-Hochdrucksystems des Kraftstoffversorgungssystems gemäß der Umrechnungsformel $Δ {V}_{Rail} = \frac{{V}_{H}}{E \left(p, T\right)} ∗ Δ {p}_{Rail}$ berücksichtigt, insbesondere zylinderselektiv berücksichtigt wird.

Bei der pumpensynchronen segmentweise wiederkehrenden Umrechnung der druckbasierten diskreten Regelabweichung, insbesondere zylinderselektiven Regelabweichung in die volumenbezogene diskrete Volumen-Regeldifferenz, insbesondere zylinderselektive Volumen-Regeldifferenz werden,
a) die Kraftstoff-Einspritzmengen der Injektoren, insbesondere zylinderselektiv und
b) die Kraftstoff-Schaltleckagen der Injektoren, insbesondere zylinderselektiv und
c) ein Druckänderungswunsch bezüglich des Soll-Raildrucks des Kraftstoffspeichers, insbesondere zylinderselektiv berücksichtigt,
   wobei ferner
d) die Kraftstoff-Dauerleckage des Hochdrucksystems des Kraftstoffversorgungssystems durch eine pumpensynchrone segmentweise wiederkehrende separate Umrechnung mit einer Z-Transformation ermittelt und der volumenbezogenen diskreten Volumen-Regeldifferenz hinzugefügt wird, beziehungsweise bei zylinderselektiver Vorgehensweise, wird die Kraftstoff-Dauerleckage den volumenbezogenen diskreten zylinderselektiven Volumen-Regeldifferenzen anteilig hinzugefügt.

### Spezifische zylinderselektive Vorgehensweise:

Erfindungsgemäß ist es vorgesehen, dass die Injektoren im stationären Betrieb von Zylinder zu Zylinder dieselben Mengen-Sollwerte erhalten, die zylinderselektiv mit den Mengenabnahmen aus dem Rail verglichen werden, wobei zylinderselektiv Einspritzmengenfehler festgestellt werden, die den Injektoren zugeordnet werden, wobei eine Art der Mengenabweichungen bestimmten Fehlergruppen zugeordnet wird. Die Einspritzmengenfehler werden in vorteilhafter Weise ursachenabhängig, insbesondere in Abhängigkeit der Höhe, des sich im Soll/Ist-Vergleich ergebenden Einspritzmengenfehler gruppiert, wobei die Injektoren im Betrieb einer Fehlergruppe mit einem Injektordefekt, einer Fehlergruppe mit einer alterungsbedingten Injektordrift oder einer Fehlergruppe mit einer sich ändernden Schaltleckagemenge zugeordnet werden, wobei die Einspritzmengenfehler innerhalb der zylinderselektiven Regelung im Regler ermittelt und in vorteilhafter Weise im Einspritzsystem korrigiert werden und/oder zu einem Austausch des/der jeweiligen Injektors/Injektoren führen.

Eine Korrektur im Einspritzsystem kann auf verschiedene Art und Weise erfolgen. In einer bevorzugten Ausgestaltung findet die Korrektur durch Änderung der Injektor-Ansteuerdauer statt.

Das nicht zylinderselektive Kraftstoffversorgungssystem (Grundkonzeption) und das zylinderselektive Kraftstoffversorgungssystem(Erweiterung der Grundkonzeption) unterscheiden sich hinsichtlich der Bausteine, wie nachfolgend deutlich wird.

Das dem Verfahren zugehörige Kraftstoffversorgungssystem ist zur Durchführung des Verfahrens eingerichtet, wobei das Kraftstoffversorgungssystem in der Grundkonzeption (ohne zylinderselektive Raildruckregelung) zur Ermittlung einer diskreten Eingangsgröße für einen Regler-Baustein für die Hochdruckpumpe und zur Ermittlung einer diskreten Eingangsgröße für einen Regler-Baustein für ein dem Kraftstoffspeicher zugeordnetes Druckregelventil folgende weitere Bausteine umfasst,
- einen Sollwertvorgabe-Baustein des Raildrucks und eine zugehörigen Sollwert-Diskretisierungs-Baustein und
- einen Istwert-Signalerfassungs-Baustein des Raildrucks und einen Istwert-Diskretisierungs-Baustein,
- sowie einen Regelfehler-Berechnungs-Baustein und
- einen Umrechnungs-Baustein umfasst, der aus einer druckbasierten diskretisieren Regeldifferenz eine Umrechnung in eine volumenstrombasierte Regeldifferenz vornimmt,
- wobei der Umrechnungs-Baustein mit einer Regler-Zustandsmaschine verknüpft ist, welche die diskrete Eingangsgröße für den Regler-Baustein der Hochdruckpumpe und die diskreten Eingangsgröße für den Regler-Baustein des Druckregelventils ausgibt,
- wobei die Regler-Bausteine mit einem Vorsteuer-Baustein verknüpft sind, wodurch mittels des Vorsteuer-Bausteins und der aufgeschalteten Regler-Bausteine pumpensynchron je Segment die Stellgrößen für die Hochdruckpumpe und das Druckregelventil einem Ausgabe-Baustein zugeführt und berechnet werden, und den Stellgliedern der Hochdruckpumpe und des Druckregelventils zur volumenbasierten Einstellung des Raildrucks zugeführt werden.

Das dem Verfahren zugehörige Kraftstoffversorgungssystem ist in der Erweiterung der Grundkonzeption, nämlich mit zylinderselektiver Raildruckregelung zur Durchführung des Verfahrens erweitert eingerichtet, wobei das Kraftstoffversorgungssystem zu der Ermittlung der jeweiligen diskreten Eingangsgröße des jeweiligen Zylinders zylinderselektiv mehrere Regler-Bausteine für die Hochdruckpumpe und zur Ermittlung einer diskreten Eingangsgröße des jeweiligen Zylinders zylinderselektiv mehrere Regler-Bausteine für ein dem Kraftstoffspeicher zugeordnetes Druckregelventil folgende weitere Bausteine umfasst,
- einen Sollwertvorgabe-Baustein des Raildrucks und eine zugehörigen Sollwert-Diskretisierungs-Baustein und
- einen Istwert-Signalerfassungs-Baustein des Raildruck und einen Istwert-Diskretisierungs-Baustein,
- sowie einen Regelfehler-Berechnungs-Baustein und
- einen Umrechnungs-Baustein umfasst, der aus einer druckbasierten diskretisieren zylinderselektiven Regeldifferenz eine Umrechnung in eine volumenstrombasierte zylinderselektive Regeldifferenz vornimmt,
- wobei der Umrechnungs-Baustein mit einer Regler-Zustandsmaschine verknüpft ist, welche zylinderselektiv die diskrete Eingangsgröße dem jeweiligen Regler-Baustein der Hochdruckpumpe und zylinderselektiv die diskreten Eingangsgröße dem jeweiligen Regler-Baustein des Druckregelventils ausgibt,
- wobei die Regler-Bausteine jeweils zylinderselektiv mit einem Vorsteuer-Baustein verknüpft sind, wodurch mittels des Vorsteuer-Bausteins und der aufgeschalteten zylinderselektiven Regler-Bausteine pumpensynchron je Segment die Stellgrößen für die Hochdruckpumpe und das Druckregelventil einem Ausgabe-Baustein zugeführt und berechnet werden, und den Stellgliedern der Hochdruckpumpe und des Druckregelventils zur volumenbasierten zylinderselektiven Einstellung des Raildrucks zugeführt werden.

Ein noch weiterer Aspekt der Erfindung besteht darin, dass das Kraftstoffversorgungssystem einen Beobachter-Baustein umfasst, der eine Signalverarbeitungskette zur Stromerfassung und Stromregelung der Stellglieder des Kraftstoffversorgungssystem beobachtet, wie in der Beschreibung ebenfalls detailliert ist.

In vorteilhafter Weise wird die Brennkraftmaschine mit einem beliebigen flüssigen Kraftstoff oder Kraftstoffgemisch betrieben, wodurch sich in vorteilhafter Weise die Linearisierung der Umrechnung von Druckdifferenz in Volumenstromdifferenz durch ein physikalisch anderes Elastizitätsmodul an den jeweiligen Kraftstoff anpassen lässt. Dadurch ist das erläuterte Verfahren und die Ausgestaltung des Kraftstoffversorgungssystems nicht nur für Dieselmotoren, die insbesondere als Common-Rail Dieselmotoren ausgeführt sind, sondern auch für Ottomotoren, die ein ottomotorisches - fremdgezündetes - Brennverfahren verwenden, anwendbar und einsetzbar.

Die Erfindung wird nachfolgend anhand der zugehörigen Zeichnungen erläutert. Es zeigen:
- Figur 1: eine schematische Darstellung eines Kraftstoffversorgungssystems, das mit einer volumenstrombasierten pumpensynchronen Regelstruktur, insbesondere volumenstrombasierten pumpensynchronen und zylinderselektiven Regelstruktur zur Raildruckregelung gemäß dem erfindungsgemäßen Verfahren betrieben wird;
- Figur 2A: die volumenstrombasierte pumpensynchrone Regelstruktur zur Raildruckregelung, die in einem elektronischen Steuergerät mit einem Mikroprozessor abgelegt und zur Ausführung des erfindungsgemäßen Verfahrens eingerichtet ist;
- Figur 2B: die volumenstrombasierte pumpensynchrone und zylinderselektive Regelstruktur zur Raildruckregelung, die in einem elektronischen Steuergerät mit einem Mikroprozessor abgelegt und zur Ausführung des erfindungsgemäßen Verfahrens eingerichtet ist;
- Figur 3: die erfindungsgemäße volumenstrombasierte pumpensynchrone Regelstruktur zur Raildruckregelung gemäß Figur 2A oder die erfindungsgemäße volumenstrombasierte pumpensynchrone und zylinderselektive Regelstruktur zur Raildruckregelung gemäß Figur 2B mit Stromerfassung und Stromregelung der Stellglieder der Raildruckregelung weiter erfindungsgemäß auf der Basis eines Beobachter-Modells.

Die Figur 1 zeigt ein Kraftstoffversorgungssystem 100, das mit einer volumenstrombasierten pumpensynchronen, insbesondere zylinderselektiven Raildruckregelung gemäß den Figur 2A und 2B betrieben wird.

Eine Hochdruckpumpe 1 wird von einer Vorförderpumpe 2 über eine Niederdruckleitung 2.1 mit Kraftstoff aus einem Kraftstofftank 3 versorgt. In der Niederdruckleitung 2.1 ist eine Filtereinheit 5 und ein Duo-Sensor 6, der Druck p6 und Temperatur T6 vor der Hochdruckpumpe 1 in der Niederdruckleitung 2.1 misst, angeordnet.

Über eine Hochdruckleitung 1.4 pumpt die Hochdruckpumpe 1 Kraftstoff in einen Kraftstoffspeicher, insbesondere in ein Kraftstoff-Rail 4. Das Kraftstoff-Rail 4 umfasst einen Raildruck-Sensor 7, der den Raildruck p7 im Kraftstoff-Rail 4 erfasst.

Das Kraftstoff-Rail 4 umfasst ferner ein Druckregelventil 8, welches innerhalb des Verfahrens einen vorgebbaren Volumenstrom V8 über eine Rücklaufleitung 8.2.1 in die Niederdruckleitung 2.1 aus dem Kraftstoff-Rail 4 absteuert.

Zwischen dem Kraftstoff-Rail 4 und den Injektoren 9n; (n = 1, 2, 3...) 91, 92, 93, 94 sind die Injektorleitungen 4.9 dargestellt, über welche die Injektoren 9n mit Kraftstoff versorgt werden.

Die Injektoren 9n weisen Leckageleitungen auf, die in eine gemeinsame Rücklaufleitung 9.3 münden. Die Rücklaufleitung 9.3 mündet in eine Hochdruckpumpen-Rücklaufleitung 1.3 der Hochdruckpumpe 1, die zum Kraftstofftank 3 zurückführt.

Ein Steuergerät S1, insbesondere ein Motorsteuergerät ist über Steuerleitungen (ohne Bezugszeichen) direkt mit dem Duo-Sensor 6, der Hochdruckpumpe 1, dem Druckregelventil 8, dem Raildruck-Sensor 7 und den Injektoren 91, 92, 93, 94 und im Ausführungsbeispiel indirekt über ein Steuergerät S2 mit der als Niederdruckpumpe ausgelegten Vorförderpumpe 2 verbunden.

Die Figur 2A zeigt die volumenstrombasierte pumpensynchrone Regelstruktur zur Raildruckregelung in der Grundkonzeption, die in einem elektronischen Steuergerät, insbesondere dem Steuergerät S1 abgelegt ist, das zur Ausführung eines der oben vorgestellten Verfahren eingerichtet ist. Das Steuergerät S1 und das Steuergerät S2 werden über ein Computerprogramm zur Ausführung des Verfahrens betrieben, wobei auf dem Computer ein maschinenlesbares Speichermedium mit dem darauf aufgezeichneten Computerprogramm vorgesehen sind.

Die volumenstrombasierte pumpensynchrone Regelstruktur zur Raildruckregelung wird anhand der Figur 2A nachfolgend detailliert erläutert.

Die Grundidee des nachfolgend erläuterten Verfahrens für die zukünftigen Dieselmotoren, die als Common-Rail Dieselmotoren ausgeführt sind, besteht darin, dass ein benötigter Raildruck bis zu 2700 bar mit der Hochdruckpumpe 1 durch einen vorgebbaren Volumenstrom im Rail 4 erzeugt wird.

Bei positiver Mengenbilanz, das heißt ansteigendem Volumenstrom im Rail 4 steigt der Druck im Rail 4 an. Der Raildruck-Sensor 7 gibt dem Regelkreis bestehend aus einem Vorsteuerungs-Modell, einem Regler und einem Stellglied der Hochdruckpumpe 1 die entsprechende Druckinformation.

Die Eingangsgröße des Verfahrens zum Betrieb des erfindungsgemäßen Kraftstoffversorgungssystems 100 ist erfindungsgemäß ein bestimmter Volumenstrom, welcher der Hochdruckpumpe 1 zugeführt oder durch das Druckregelventil 8 abgeführt wird.

Der Gegenstand der Erfindung besteht somit darin, dass die komplette Hochdruckregelung mithin die Raildruck-Hochdruckregelung innerhalb des Rails 4 des Kraftstoffversorgungssystems 100, von einer zeitbasierten zyklischen Berechnung eines Raildruckreglers zur Regelung des Raildrucks im Rail 4 auf eine an das Motorsegment der Brennkraftmaschine angelehnte volumenstrombasierte und pumpensynchrone diskrete Berechnung zur Raildruckregelung (in einem Zweisteller-Konzept Druckregelventil-Ansteuerung und Hochdruckpumpen-Ansteuerung) umgestellt wird.

Dazu ist es erfindungsgemäß notwendig, die zu beachtenden Volumenströme und das zugehörige Modell der erfindungsgemäßen Regelstruktur diskret zu beschreiben.

Dazu wird die Druckinformation p7_{Ist} vom Raildruck-Sensor 7 eines motorsynchronen/pumpensynchronen Segmentes mit dem Soll-Raildruck p7_{Soll} des vorhergehenden motorsynchronen/pumpensynchronen Segmentes (man spricht von dem verzögerten Soll-Raildruck) verglichen, um die diskrete Regelabweichung Δp7 zu bestimmen.

Diese Druckdifferenz Δp7 wird über das Elastizitätsmodul E des Kraftstoffs und über die mittels des Duo-Sensors 6 ermittelte Kraftstofftemperatur T6 in eine Volumendifferenz umgerechnet und als Eingangsgröße ΔV_{Rail} in einer Regelstrecke verarbeitet.

Diese Volumendifferenz ΔV_{Rail} wird mithilfe der digitalen Zumesseinheit (nicht dargestellt), die bevorzugt im Pumpenraum der Hochdruckpumpe 1 angeordnet ist oder durch Ansteuerung des Druckregelventils 8 als Eingangsgröße der Regelstrecke zugeführt und die Steller der Hochdruckpumpe 1 oder des Druckregelventils 8 werden angesteuert, wobei die Diskretisierung, das heißt die Berechnung Volumendifferenz ΔV_{Rail} für jedes Motorsegment pumpensynchron variiert werden kann.

Dazu wird eine Volumenbilanz erstellt, die physikalisch den sich einstellenden Druck p7_{Ist} im Rail 4 beschreibt.

Bei der Volumenbilanz der volumenstrombasierten segmentsynchronen Berechnung, wird von einem volumenkonstanten Raumvolumen V_{H} des Hochdrucksystems ausgegangen, in dem sich druckabhängig eine bestimmtes Volumen an Kraftstoff befindet, der grundsätzlich über die Hochdruckpumpe 1 zugeführt und über das Druckregelventil 1 abgeführt wird.

Das Raumvolumen V_{H} des Hochdrucksystem des Kraftstoffversorgungssystems 100 umfasst das Raumvolumen des Rails 4, das Raumvolumen der Injektorleitungen 4.9 zu den Injektoren 9n, das Raumvolumen in den Injektoren 9n bis zur Drosselstelle innerhalb der Injektoren 9n, die Zuleitung 1.4 der Hochdruckpumpe 1 zum Rail 4 ab dem Rückschlagventil in der Zuleitung 4.9 und das Totvolumen der Hochdruckpumpe 1 (Totvolumen = Raumvolumen zwischen OT des Kolbens der Hochdruckpumpe 1 und dem Rückschlagventil in der Zuleitung zum Rail 4).

Ausgehend von dem Raumvolumen V_{H} des Hochdrucksystems des Kraftstoffversorgungssystems 100 wird aus dem Hochdrucksystem segmentsynchron ein Gesamt-Volumen V_{Ges-Ab} abgenommen, welches sich insgesamt
a) aus den Kraftstoff-Einspritzmengen V₉ₙ über die Injektoren 91, 92, 93, 94 und
b) den Kraftstoff-Schaltleckagen V_{SLeck} der Injektoren 91, 92, 93, 94 sowie der
c) der Kraftstoff-Dauerleckage V_{DLeck} des Hochdrucksystems des Kraftstoffversorgungssystems 100
zusammensetzt.

Die Volumina a) und b) werden eventbezogen abgenommen, während c) die Kraftstoff-Dauerleckage V_{DLeck} des Hochdrucksystems über eine Z-Transformation diskretisiert wird. Das heißt, es findet eine Umrechnung der zeitlich nicht eventbezogenen Dauerleckage V_{DLeck} des Hochdrucksystems in ein eventbezogenes segmentsynchrones diskretes Volumen statt. Mit anderen Worten, es findet eine eventbezogene Diskretisierung der Dauerleckage V_{DLeck} des Hochdrucksystems statt, sodass die Volumina a), b), c) entsprechend als aus dem Hochdrucksystems als abgenommenes Gesamt-Volumen V_{Ges-Ab} addiert werden können.

Hinzu kommt d) der sogenannte Last- und/oder drehzahlabhängige Änderungswunsch des Raildrucks, der sogenannte Druckänderungswunsch (auch als dynamischer Volumenstromanteil bezeichnet) innerhalb des Rails 4, der durch Zuführung von Kraftstoffvolumen (Druckerhöhung) über die Hochdruckpumpe 1 als V_{Δp-Rail-Vorgabe} oder durch Abführung von Kraftstoffvolumen (Druckabsenkung) über das Druckregelventil 8 innerhalb der Volumenbilanz als V_{Δp-Rail-Vorgabe} berücksichtigt wird.

Je nachdem, ob der Druckänderungswunsch eine Druckerhöhung oder Druckabsenkung betrifft, wird
- bei einer Druckerhöhung ein segmentsynchrones Volumen V_{Zu} zu dem Gesamt-Volumen V_{Ges-Ab} addiert oder
- bei einer Druckabsenkung wird ein segmentsynchrones Volumen V_{Ges-Ab} von dem Gesamt-Volumen V_{Ges-Ab} subtrahiert

Die Hochdruckpumpe 1 weist in bekannter Weise und vorteilhafter Weise eine feste Zuordnung des Pumpen-OT segmentsynchron/zylindersynchron alle 180° Kurbelwinkel der Brennkraftmaschine zu den Zylinderkolben-OT`s der Zylinderkolben (nicht dargestellt) der Brennkraftmaschine auf, wobei die Motordrehzahl mit der Hochdruckpumpendrehzahl übereinstimmt. Zwischen dem Pumpen-OT und den Zylinderkolben-OT's kann ein gewisser fester Offset vorhanden sein, der jedoch bekannt ist und bei der festen Zuordnung entsprechend berücksichtigt werden kann.

Diese feste Zuordnung ermöglicht es die volumenstrombasierte und pumpensynchrone diskrete Berechnung zur Raildruckregelung auf diese Synchronität zu stützen und zu diskretisieren. Das heißt, man gewinnt nur eine diskrete Teilmenge aus einer kontinuierlichen Daten- oder Informationsmenge, wodurch eine Vereinfachung bei der Berechnung der Größen innerhalb der Regelstrecke erreicht wird.

Die erfindungsgemäße Berechnung erfolgt über ein Triggerstartsignal nsync (vergleiche Figuren 2A und 2B und Figur 3), wobei die Berechnung segmentsynchron/zylindersynchron alle 180° Kurbelwinkel durchgeführt wird, wobei die Berechnung der Größen der Regelstrecke für jeden der Zylinder beziehungsweise der zugehörigen Injektoren 9n, welche in dies Zylinder einspritzen getrennt durchgeführt wird.

Gemäß der Figur 2A umfasst die volumenstrombasierte pumpensynchrone Regelstruktur zur Raildruckregelung der Hochdruckpumpe 1 einen Signalerfassung-Baustein B1 zur Signalerfassung des Raildrucks p7 mittels des Raildruck-Sensors 7.

Erfindungsgemäß erfolgt die Erfassung des Raildrucks p7 zeitsynchron innerhalb des Bausteins B1 zur Signalerfassung des Raildrucks p7 in einem Messraster in ms-Schritten, wobei innerhalb des Segmentes innerhalb des Bausteins B2, der als Istwert-Diskretisierungs-Baustein bezeichnet wird, segmentsynchron diskret ein Ist-Wert p7_{Ist} als minimaler Druck p_{7Ist-min} und als maximaler Druck p_{7Ist-max} erfasst und abgespeichert werden, wobei aus diesen Drücken p_{7Ist-min}, p_{7Ist-max} ferner als Ist-Wert p7_{Ist} ein Mittelwert p7_{Ist-50%} der Drücke p_{7Ist-min}, p_{7Ist-max} innerhalb des Segmentes berechnet und ebenfalls abgespeichert wird.

Gemäß der Figur 2A umfasst die volumenstrombasierte pumpensynchrone Regelstruktur zur Raildruckregelung der Hochdruckpumpe 1 einen Sollwertvorgabe-Baustein A1 zur Sollwertvorgabe des Raildrucks p7_{Soll} die in Form von Kennfelddaten im Computerprogram des Motorsteuergerätes abgelegt sind, der aus dem jeweiligen applizierten Brennverfahren rührt und vorgegeben ist.

Dieser Soll-Raildruck p7_{Soll} wird von einem derzeitigen beliebigen Vorgabe Zeitraster erfindungsgemäß ebenfalls diskretisiert, das heißt es erfolgt eine Umrechnung aus den Zeit"scheiben" in die Segment"scheibe", zum Zeitpunkt nsync dem (Triggerstartsignal), das heißt mit Beginn der Berechnung.

Das heißt explizit, dass der erste in der Segmentscheibe vorliegende Wert innerhalb des Zeitrasters als Soll-Raildruck p7_{Soll} "eingefroren" und somit diskretisiert wird. Diese Diskretisierung findet im Sollwert-Diskretisierungs-Baustein A2 statt.

Dadurch, dass Soll-Raildruck p7_{Soll} zum Zeitpunkt nsync mit dem Beginn einer Zeitscheibe des Segmentes "eingefroren" wird, liegt, der aus dem vorhergehenden Segment gewünschte Soll-Raildruck p7_{Soll} (Ende des vorhergehendes Segmentes = Start nächstes Segment zum Zeitpunkt nsync) diskretisiert vor, und wird mit der Druckinformation p7_{Ist} vom Raildruck-Sensor 7 aus dem aktuellen, das heißt dem nachfolgenden Segment innerhalb eines Arbeitsspieles diskretisiert und verglichen, wodurch eine diskrete Regelabweichung Δp7 je Segment (segmentsynchron) bestimmt werden kann. Diese Vorgehensweise ist notwendig, weil das System stets einen zeitlichen Verzug aufweist. Der Stellwert einer Vorsteuerung erzeugt eine Volumenstromerhöhung in das Rail nachdem die Pumpe gefördert hat. Deshalb wird der zur Differenzbildung herangezogene Sollwert p7_{Soll} um genau ein Arbeitsspiel verzögert und mit dem Ist-Wert p7_{Ist} des darauffolgenden Arbeitsspieles verglichen.

Wie oben erläutert steht als diskreter Ist-Wert p7_{Ist} der minimale Druck p₇ₘᵢₙ oder der maximale ruck p₇ₘₐₓ oder der Mittelwert p7_{50%} zur Verfügung.

In vorteilhafter Weise besteht innerhalb der Regelung die Möglichkeit (Auswahl mehrerer diskreter Signale aus dem Sollwert-Diskretisierungs-Baustein A2) für die Regelung als Ist-Wert p7_{Ist} den minimalen diskreten Druck p_{7Ist-min} oder den maximalen diskreten Druck p_{7Ist-max} oder den diskreten Mittelwert p7_{Ist-50%} zu verwenden, um den gewählten Wert mit dem diskreten Soll-Raildruck P7_{Soll} zu vergleichen, wodurch je nach Systemanforderung bei einem Druckaufbau der Wert p7_{Ist-max} und bei einem Druckabbau der Wert p7_{Ist-min} verwendet wird, um Regelschwingungen zu reduzieren beziehungsweise Über- oder Unterschwinger zu vermeiden.

Die entsprechende druckbezogene Berechnung erfolgt im Regelfehler-Berechnungs-Baustein A2/B2 (vergleiche Figur 2A) in den die diskretisierten Soll-Raildruck-Werte p7_{Soll} und die diskretisierten Ist-Raildruck-Werte p7_{Ist} eingehen und segmentsynchron verglichen und als Regelfehler berechnet ausgegeben und abgespeichert werden.

An dieser Stelle der Regelfehler-Berechnung erfolgt weiter erfindungsgemäß in einem Umrechnungs-Baustein A2`, B2` aus der druckbasierten diskretisieren Regelabweichung Δp7 = Δp_{Rail} eine Umrechnung in eine volumenstrombasierte Regeldifferenz ΔV_{Rail}, das heißt eine Volumenstromdifferenz unter Auflösung einer Differentialgleichung, wobei E das druck- und temperaturabhängige spezifische Elastizitätsmodul des jeweiligen Kraftstoffs ist und V_{H}, wie zuvor erläutert, das Raumvolumen des Kraftstoff-Hochdrucksystems des Kraftstoffversorgungssystems 100 sind. $Δ {V}_{Rail} = \frac{{V}_{H}}{E \left(p, T\right)} ∗ Δ {p}_{Rail}$

Diese Umrechnung in den segmentsynchronen Volumenfehler ΔV_{Rail} hat den Vorteil, dass die nichtlinearen Kraftstoffeigenschaften des Kraftstoffs bei der Regelung berücksichtigt werden.

Die nichtlinearen Eigenschaften des Kraftstoffs hinsichtlich Druck und Temperatur und Kompressibilität werden in druckbasierten Systemen nicht abgebildet, worin ein wesentlicher Vorteil des vorliegenden Verfahrens zu sehen ist, da diese Nichtlinearitäten durch die Umrechnung in den segmentsynchronen Volumenfehler ΔV_{Rail} berücksichtigt werden.

Dadurch ist eine exakte Versteuerung und Regelung mit geringsten Regelfehlern auch in hochdynamischen Fahrsituationen möglich, wodurch sich entscheidende Vorteile hinsichtlich Brennstabilität und Emissionen ergeben.

Als Zwischenzusammenfassung liegt somit gegenüber dem Stand der Technik eine Änderung in der Erfassung der Größen durch die Segmentierung in den Bausteinen A1, B1 und die Diskretisierung in den Bausteinen A2, B2 und eine Umrechnung von druckbasierten Größen auf volumenstrombasierte Größen in den Bausteinen A2/B2 sowie A2'/B2' vor.

Als Eingangsgröße für einen Regler-Baustein C, C1, C8 steht somit durch die Merkmale der beschriebenen Grundkonzeption eine diskrete Volumen Regeldifferenz ΔV_{Rail} zur Verfügung, die direkt für die volumenstrombasierenden Stellglieder E1, E8 (Hochdruckpumpe 1 und Druckregelventil 8) verwendet wird.

Auf die Erweiterung der Grundkonzeption, die "Zylinderselektive Regelung" wird nachfolgend noch unter der gleichlautenden Teilüberschrift noch detailliert eingegangen.

Der Regler-Baustein C, C1, C8 umfasst als Teil-Baustein eine Regler-Zustandsmaschine C, die je nach Anforderung den Druck volumenstrombasierend/volumenstrombasiert, das heißt in Abhängigkeit der diskreten im Umrechnungs-Baustein A2`/B2` ermittelten Volumen-Regeldifferenz ΔV_{Rail} erhöht oder verringert, und die darüber entscheidet, ob eine Regeleingriff über einen PID-Regler-Baustein C1 der Hochruckpumpe 1 (vergleiche Figur 2A) "druckerhöhend" oder über einen PID-Regler-Baustein C8 des Druckregelventils 8 "druckerniedrigend" erfolgen soll.

Die Struktur umfasst zudem gemäß Figur 2A einen Vorsteuer-Volumenstromwert-Baustein D als Störungsregler für die segmentsynchrone volumenstrombasierte Vorsteuerung (Führungsgröße mit Störgrößenkompensation) des Kraftstoffversorgungssystem, dessen Führungsgröße mit dem PID-Regler-Baustein C1 der Hochruckpumpe 1 und dem PID-Regler-Baustein C8 des Druckregelventils 8 zusammengeführt ist, sodass die PID-Regler-Bausteine C1, C8 nur die Regelschwankungen des Kraftstoffversorgungssystems ausgleichen müssen.

Dem Vorsteuer-Volumenstromwert-Baustein D gehen als Vorsteuergrößen die unter a) bis d) genannten segmentsynchronen Volumenströmen in Addition zu, sodass in dem Vorsteuer-Volumenstromwert-Baustein D bereits die Führung der Regelstrecke gewährleistet ist.

Die durch die PID-Regler-Bausteine C1, C8 ausgeregelten Werte des Störungsreglers des Vorsteuer-Volumenstromwert-Bausteins D werden (vergleiche Figur 2) einem Ausgabe-Baustein E zugeführt, der die Stellglieder E1 und E8 der Hochdruckpumpe 1 und des Druckregelventils 8 elektrisch ansteuert und die Stellglieder E1 und E8 nach Bedarf über die Regelstrecke pumpensegmentsynchron volumenbasiert verstellt.

### Erweiterung "Zylinderselektive Regelung":

Erfindungsgemäß wird die zuvor hinsichtlich der Grundkonzeption erläuterte Raildruckregelung auf eine sogenannte "Zylinderselektive Regelung" erweitert, wie nachfolgend anhand der Figur 2B erläutert wird.

Dazu wird für jeden Zylinder, n = Anzahl der Zylinder beziehungsweise der zugehörigen Injektoren 9n (vergleiche Figur 1) eine separate zylinderselektive Regelabweichung ΔV_{Rail}, insbesondere ein Proportional-Anteil und/oder ein Integrator-Anteil und/oder ein Differential-Anteil berechnet und gemäß der zylinderselektive Regelabweichung ΔV_{Rail} werden die Stellwerte E1, E8 Zylinder für Zylinder beziehungsweise Injektor für Injektor 9n beziehungsweise Einspritzevent für Einspritzevent segmentsynchron selektiert und wie zuvor erläutert volumenstrombasiert für die Hochdruckpumpe 1 oder das Druckregelventil 8 ausgegeben.

Da die Injektoren 9n im stationären Betrieb von Zylinder zu Zylinder dieselben Mengen-Sollwerte erhalten, sich aber durch Injektorstreuungen unterschiedliche Mengenabnahmen V₉ₙ aus dem Rail 4 ergeben, zeigen erfindungsgemäß beispielsweise die einzelnen Integrator-Anteile der zylinderselektiven Regler C1ₙ, C8ₙ die Mengenabweichungen zwischen den Injektoren 9ₙ, denen verschiedene Ursachen zugrunde liegen können. In Abhängigkeit der Art der Mengenabweichungen können die Ursachen mit großer Wahrscheinlichkeit bestimmten Fehlergruppen zugeordnet werden.

Gemäß Figur 2A steht als Eingangsgröße für einen Regler-Baustein C, C1, C8 somit in der erfindungsgemäßen Grundkonzeption eine diskrete Volumen-Regeldifferenz ΔV_{Rail} zur Verfügung, die direkt für die volumenstrombasierenden Stellglieder E1, E8 (Hochdruckpumpe 1 und Druckregelventil 8) verwendet wird, wobei segmentsynchron für jeden Zylinder beziehungsweise Injektor 9n "nur eine" Regelstruktur wiederholend genutzt wird. Auf eine Erweiterung, die sogenannte "Zylinderselektive Regelung" bei der mehrere Regelstruktur zylinderselektiv (vergleiche Figur 2B) genutzt werden, wird nachfolgend weiter detailliert erläutert.

Analog zu der Grundkonzeption steht als Eingangsgröße für mehrere (n) Regler-Bausteine C1n, C8n eine segmentsynchrone diskrete Volumen-Regeldifferenz ΔV_{Rail} zur Verfügung, die gemäß der Erweiterung "zylinderselektiv" direkt für die volumenstrombasierenden Stellglieder E1, E8 (Hochdruckpumpe 1 und Druckregelventil 8) verwendet wird.

Je Zylinder beziehungsweise Injektor 9n stehen als Teil-Bausteine, die einer Regler-Zustandsmaschine C zugeordnet sind, mehrere Regler-Bausteine C1n (im Ausführungsbeispiel n = 4; C11, C12, C13, C14), C8n (im Ausführungsbeispiel n = 4; C81, C82, C83, C84) zur Verfügung, die je nach segmentweiser Anforderung den Druck volumenstrombasierend/volumenstrombasiert, das heißt in Abhängigkeit der im Umrechnungs-Baustein A2`/B2` ermittelten diskreten Volumen-Regeldifferenz ΔV_{Rail} erhöhen oder verringern, wobei die Regler-Zustandsmaschine C darüber entscheidet, ob die Regeleingriffe segmentsynchron über mehrere PID-Regler-Bausteine C1n der Hochruckpumpe 1 (vergleiche Figur 2B) "druckerhöhend" oder über mehrere PID-Regler-Bausteine C8n des Druckregelventils 8 "druckerniedrigend" in zylinderselektiver Weise erfolgen sollen.

Die Struktur umfasst zudem gemäß Figur 2B einen Vorsteuer-Volumenstromwert-Baustein D als Störungsregler für die segmentsynchrone volumenstrombasierte Vorsteuerung (Führungsgröße mit Störgrößenkompensation) des Kraftstoffversorgungssystem 100, dessen Führungsgröße mit dem PID-Regler-Bausteinen C1n der Hochruckpumpe 1 und dem PID-Regler-Bausteinen C8n des Druckregelventils 8 zusammengeführt ist, sodass die PID-Regler-Bausteine C1n, C8n nur die Regelschwankungen des Kraftstoffversorgungssystems ausgleichen müssen.

### Hierdurch ergeben sich folgende Effekte:

Die Hochdruckregelung kann durch die zylinderselektive Regelung jetzt - in Erweiterung der Grundkonzeption - zylinderselektiv geführt werden, das heißt jedem Zylinder beziehungsweise jedem Einspritzvorgang wird zylinderselektiv eine angepasste zylinderselektiv korrigierte Stellgröße als Stellgliedausgabe E1 der Hochdruckpumpe 1 oder Stellgliedausgabe E8 des Druckregelventils 8 ausgegeben.

Mit anderen Worten, die jeweiligen PID-Regler-Bausteine C1n, C8n können jeder für sich ausgewertet separat kalibriert werden. Die Auswertung der im Ausführungsbeispiel vier einzelnen PID-Regler-Bausteine C1n oder C8n, das heißt der Vergleich, der im stationären Betrieb beispielsweise unterschiedlichen Integrator-Anteile und Proportional-Anteile lässt in vorteilhafter Weise eine zylinderbezogene beziehungsweise injektorbezogene Fehleranalyse und Ursacheneingruppierung zu, wobei einerseits eine einfache Diagnosefunktion (OnBoard-Diagnose ohne Ausbau) oder eine Diagnosefunktion (OnBoard-Diagnose ohne Ausbau) mit einer Korrekturfunktion vorgesehen ist.

Beispielsweise kann über die Diagnosefunktion eine bestimmter zylinderbezogener beziehungsweise injektorbezogener Fehler bis zu einem vorgebbaren Schwellwert zugelassen werden und erst nach Überschreitendes Schwellwert erfolgt eine zylinderbezogene beziehungsweise injektorbezogene Fehlerkorrektur.

Es besteht erfindungsgemäß insbesondere die Möglichkeit die Einspritzmengenfehler ursachenabhängig zu gruppieren, wobei die Injektoren 9n beispielsweise im Betrieb einer Fehlergruppe mit einem Injektordefekt (OnBoard-Diagnose eines Injektordefektes ohne Ausbau), oder einer andere Fehlergruppe mit einer alterungsbedingten Injektordrift (OnBoard-Diagnose der Injektordrift ohne Ausbau) oder einer anderen Fehlergruppe mit einer sich ändernden Schaltleckagemenge V_{SLeck} (OnBoard-Diagnose einer zu hohen Schaltleckage ohne Ausbau) zugeordnet werden können, wobei die Einspritzmengenfehler in vorteilhafter Weise innerhalb der OnBoard-Diagnose zu einem Austausch des defekten Injektors 9n aufrufen oder innerhalb der zylinderselektiven Regelung berücksichtigt und korrigiert werden können.

Zudem können generell die zylinderselektiven Regelungsinformationen, das heißt die individualen Einspritzmengenfehler der einzelnen Injektoren 9n adaptiert werden und zur Verbesserung der Vorsteuerung D der Injektoren 9n genutzt werden.

Die jeweilige zylinderselektive Regelgröße C1n, C8n kann ferner in vorteilhafter Weise in eine andere Führungsgröße umgerechnet werden, wobei insbesondere an das innere Motormoment der jeweiligen Zylinder gedacht wird, sodass durch Unterstützung der zylinderselektiven Raildruckregelung eine zylinderselektive momentenabhängige Regelung ermöglicht wird, bei der die zylinderselektiven Regelungsinformationen insbesondere für die Momenten-Zylindergleichstellung genutzt werden können, indem beispielsweise einem zylinderselektiven Momenten-Regler ein entsprechender Vorsteuerwert aus der zylinderselektiven Raildruckregelung übergeben wird.

### Erweiterung "Stromerfassung und Stromregelung der Stellglieder":

Ein weiterer Aspekt der Erfindung besteht darin, dass die Hochdruckregelung bei der beschriebenen nichtzylinderselektiven Regelung oder bei der beschriebenen zylinderselektiven Regelung eine angepasste korrigierte Stellgröße in einer Stellgliedausgabe E1 der Hochdruckpumpe 1 oder in einer Stellgliedausgabe E8 des Druckregelventils 8 ausgibt.

Um die erfindungsgemäßen Vorteile der nichtzylinderselektiven Regelung oder der beschriebenen zylinderselektiven Regelung ohne Systemschwäche im Bereich der Stromerfassung und Stromregelung des Druckregelventils 8 und der Hochdruckpumpe 1 in vollem Umfang nutzen zu können, wird nachfolgend ein Verfahren zur verbesserten Stromregelung mittels eines Beobachter-Modells für eine Raildruckregelung mit einem Druckregelventil 8 und/oder einer Hochdruckpumpe 1 erläutert.

Bisher werden Stromregelungen von Komponenten, insbesondere Hochdruck-Komponenten in der Automobilindustrie durch Pulsweitenmodulation (PWM) eines schnellen Schalters im Motorsteuergerät realisiert. Durch die PWM-Modulation stellt sich ein mittlerer Strom im Stellglied ein, der für eine Stromregelung mit einem analog zu digital Umsetzer (AD-Umsetzer) gemessen wird um diesen dann einem Regler als Ist-Größe bereitzustellen. Der gemessene Strom enthält durch die PWM-Modulation Frequenzen/Oszillationen die einem Vielfachen der PWM-Grundfrequenz entsprechen. Um den Strom fehlerfrei erfassen zu können gibt es zwei etablierte Verfahren.

Man unterscheidet in "PWM-synchrone Stromerfassungssysteme" und "Zeitsynchrone Stromerfassungssysteme".

PWM-synchrone Stromerfassungssysteme, bei denen ein Hardware-Filter mit hoher Grenzfrequenz zur Eliminierung hochfrequenter Störungen zum Einsatz kommt, haben folgende Nachteile: Es kann keine mittelwertfreie Erfassung durchgeführt werden. Es erfolgt eine Abtastung die im Frequenzbereich des HW-Filters liegt mit hoher CPU-Last da die Abtastfrequenz an die PWM Grundfrequenz gekoppelt ist. Bei kleinen PWM-Tastverhältnissen kann es durch Aliasfehler zu Unterabtastungen kommen was zu einer Mittiniertverschiebung führt. Das Verfahren wird daher selten angewendet.

Zeitsynchrone Stromerfassungssysteme, bei denen ein HW-Filter mit geringer Grenzfrequenz zur Glättung der PWM-Oszillation auf dem Stromsignal zum Einsatz kommt, haben folgende Nachteile: Durch die geringe Grenzfrequenz und hohe Filterzeitkonstante weisen diese HW-Filter eine hohe Phasenverschiebung auf. Die Regleranpassung muss an einen relativ langsamen HW-Filter erfolgen. Die zeitsynchronen Stromerfassungssysteme weisen ferner bei Störungen ein schlechtes Regelverhalten auf, weil der Ist-Wert durch die langsame HW-Filterung verzögert den Regler erreicht.

Generell wird bei den Stromerfassungssystemen mithilfe eines Messwiderstands der Spannungsabfall über dem Messwiderstand benutzt um den Strom in dem Stellglied zu bestimmen. Dieser Wert wird mittels eines AD-Umsetzers zyklisch erfasst und der Stromregelung als Ist-Wert bereitgestellt. In einer geschlossenen Regelschleife wird auf diesen Strommesswert geregelt. Für die Abtastung muss dieser Messwert vor dem Analog/Digital Umsetzer mittels analogem Hardware (HW)-Tiefpass-Filter mit einer entsprechend festzulegenden Grenzfrequenz (üblicherweise zwischen 10Hz und 50Hz bei zeitsynchroner Stromerfassung) gefiltert werden. Üblicherweise ist dieser Filter, zumeist ein RC-Glied. Dadurch werden, eine Signalverzögerung und ein Phasengang erzeugt, der für die Regelschleife von großem Nachteil ist, weshalb die (inneren) Stromregelungen verhältnismäßig langsam ausgelegt werden.

Dabei wird wie bisher bereits beachtet, dass in der hier vorliegenden spezifischen Anwendung "Raildruckregelung" in einer Reglerkaskade der Raildruckregelung die inneren Regelkreise (Regelkreise der Steller Stromregler) grundsätzlich schneller auszulegen sind, als die äußeren Regelkreise (Regelkreise basierend auf Raildruck) um eine zeitliche Entkopplung zu erreichen.

Die Stellglieder für die Stellgliedausgabe E1, E8 der Hochdruckpumpe 1 und des Druckregelventils 8 der Hochdruckregelung sind dabei die inneren Regelkreise, wobei die eigentliche bereits erläuterte hydraulische Druckregelung (vergleiche die Bausteine der hydraulischen Druckregelung in den Figuren 2A und 2B und die zugehörige Beschreibung) die äußeren Regelkreise darstellen.

Nach alledem wird deutlich, dass bei der Stromerfassung und der darauf basierenden Stromregelung des Druckregelventils 8 und der Hochdruckpumpe 1 Verbesserungspotential vorliegt, wobei nachfolgend eine verbesserte Vorgehensweise erläutert wird.

Die erfindungsgemäße Lösung besteht in einer geänderten Signalverarbeitung beziehungsweise Signalverarbeitungskette, die erfindungsgemäß ein in Figur 3 dargestelltes Beobachter-Modell umfasst.

Mit anderen Worten, in die Signalverarbeitungskette ist ein Beobachter-Baustein W, kurz Beobachter genannt, integriert angeordnet, der in vorteilhafter Weise in der Signalverarbeitungskette zur Ansteuerung der Komponenten 1 und 8 zum Einsatz kommt.

Dieser in die Signalverarbeitungskette integrierte Beobachter W verbessert die Stromerfassung des Hochdruckpumpe 1 und des Druckregelventils 8 und deren Stromregelung in der beschriebenen nichtzylinderselektiven Raildruckregelung und in der zylinderselektive Raildruckregelung gleichermaßen.

Die Stromerfassung wird mittels des Beobachter-Modells dahingehend verbessert, dass die Verzögerungszeiten und Phasenverschiebungen der Stromerfassung, die durch die analoge Filterung (HW-Filter) des Signals entstehen, umgangen werden, wobei in dem Modell sichergestellt ist, das der Beobachter W ständig nachgeführt wird, indem ein sogenannter Beobachtungsfehler gegen Null konvergiert, wobei der Beobachtungsfehler als Differenz zwischen dem gemessenen Wert und dem beobachten Wert definiert ist.

Das erfindungsgemäße System zur Stromerfassung ist in Figur 3 in dem Ausgabemodul-Baustein E angeordnet und in Figur 3 in einem schematisch dargestellten aus dem Ausgabemodul-Baustein E herausgezogenen Systemschaubild verdeutlicht.

Das erfindungsgemäße System zur Stromerfassung basiert auf einer zeitsynchronen Stromerfassung und einer sogenannten Zustandsrekonstruktion beziehungsweise Zustandsvektorkonstruktion.

Das aus Ausgabemodul-Baustein E herausgezogenen Systemschaubild verdeutlicht einen Spannungswert u (die einem pulsierenden Spulenstrom beziehungsweise einer pulsierenden Spulenspannung einer herkömmlichen PWM-synchronen Stromerfassung entspricht), welche die Eingangsgröße des System zur Stromerfassung darstellt.

Die Spannung u stellt die Eingangsgröße dar, die der Spule $\frac{1}{Ls + R}$ der Steuereinheit der anzusteuernden Komponenten 1, 8 zugeführt wird.

Das Ausgangssignal der Spule $\frac{1}{Ls + R}$ ist ein Stromwert i₁, der als sogenannter Effektivwert der Spule $\frac{1}{Ls + R}$ als Regelstrom zur Ansteuerung der Komponente 1, 8 gesucht wird, der messtechnisch nicht ohne entsprechende Aufbereitung des Signales erfasst werden kann.

Der Stromwert i₁ beziehungsweise Effektivwert der Spule $\frac{1}{Ls + R}$ stellt die Eingangsgröße für einen Hardware-Filter HW zur Filterung des Stromwertes i₁ darstellt, der wiederum den Stromwert i₂ ausgibt, der schließlich die Eingangsgröße für einen Software-Filter SW zur Dämpfung des Signals des Stromwertes i₂ im Steuergerät darstellt, sodass nach dieser Signalverarbeitungskette ein Signal eines Stromwertes is zur Verfügung steht.

Der Spannungswert u stellt somit den Eingangswert in den Beobachter-Baustein W dar, wobei der Stromwert i₃ den Ausgangswert der Signalverarbeitungskette darstellt, der ebenfalls dem Beobachter-Baustein W zur Verfügung gestellt wird, wobei der Beobachter-Baustein W über das zugrunde liegende Beobachter-Modell parallel zu der zuvor erläuterten Signalverarbeitungskette ein neuen Spannungswert u berechnet.

Das heißt, der Beobachter W wird ständig nachgeführt, indem der sogenannte Beobachtungsfehler gegen Null konvergiert, wobei der Beobachtungsfehler als Differenz zwischen dem gemessenen Wert i1 und dem beobachten Wert i3 definiert ist.

Durch diese erfindungsgemäße Lösung ist eine den Anforderungen entsprechend hohe Performance und Stabilität der Stromerfassung möglich wodurch die inneren Stromregelkreise mit hoher Performance im Detail folgende vorteilhafte Eigenschaften der erfindungsgemäßen Stromerfassung mittels Beobachter W zu verstehen sind: Diese Art der Stromerfassung weist nur eine geringe Phasenverschiebung da auf den Modellwert des Beobachters geregelt wird welche dem realen Stromwert entspricht der jedoch durch die Nachteile des Phasengangs der Filterung erst nach der Filterlaufzeit erfasst werden würde. Die Erfassung mit Beobachter ist schneller, sodass schließlich auch die darauf basierende Regelung schneller ist. Die erfindungsgemäße Stromerfassung benötigt keine Mittelwertbildung, das heißt sie ist insbesondere im Gegensatz zu der allseits verwendeten PWM-synchronen Stromerfassung (mit Mittelwertbildung) genauer. Bei der erfindungsgemäßen Stromerfassung treten keine Aliasing-Effekte auf, das heißt eine falsche Signalermittlung mit Unterabtastung, wie es bei anderen Stromerfassungsverfahren der Fall ist, tritt nicht auf.

### Bezugszeichenliste

- 100: Kraftstoffversorgungssystem
- 1: Hochdruckpumpe
- 2: Vorförderpumpe
- 3: Kraftstofftank
- 4: Kraftstoffspeicher, Rail
- ΔV_{Rail}: Volumen-Regeldifferenz, diskrete Regelabweichung
- 5: Filtereinheit
- 6: Duo-Sensor (p, T)
- T6: Kraftstofftemperatur
- 7: Raildruck-Sensor
- p7: Raildruck
- p7_{Ist}: Ist-Raildruck
- p7_{Ist-max}: Ist-Raildruck (diskretisiert Max)
- p7_{Ist-min}: Ist-Raildruck (diskretisiert Min)
- p7_{Ist-50%}: Ist-Raildruck (diskretisiert Mittelwert)
- p7_{Soll}: Soll-Raildruck (diskretisiert)
- Δp7 = Δp_{Rail}: diskrete Regelabweichung (druckbezogen)
- E: Elastizitätsmodul
- 8: Druckregelventil
- V8: abgesteuerter Volumenstrom über Rücklaufleitung 8.2.1
- 9n: Injektoren (n-ter Injektor)
- 91: erster Injektor
- 92: zweiter Injektor
- 93: dritter Injektor
- 94: vierter Injektor
- 1.4: Hochdruckleitung zwischen 1 und 4
- 2.1: Niederdruckleitung zwischen 2 und 1
- 4.9: Injektorleitungen zwischen 4 und 9n
- 8.2.1: Rücklaufleitung zwischen 8 und 2.1
- 9.3: Leckagerücklaufleitung zwischen 9n und 3
- 1.3: HDP-Rücklaufleitung zwischen 1 und 3
- S1: erstes Steuergerät
- S2: zweites Steuergerät

V_{Ges} Gesamt-Volumen (V₉ₙ + V_{DLeck} + V_{SLeck +} V_{Δp-Rail-Vorgabe})
V₉ₙ Einspritzvolumen des jeweiligen n-ten Injektors 9n
V_{DLeck} Dauerleckagevolumenstrom des Hochdruck-Kraftstoffversorgungssystems
V_{SLeck} Schaltleckagevolumenstrom der Injektoren 9n
V_{Δp-Rail-Vorgabe} Druckänderungswunsch systembedingt
V_{ZU} zugeführtes Volumen in Abhängigkeit des Druckänderungswunsches Druckerhöhung
V_{Ges-Ab} abgeführtes Volumen in Abhängigkeit des Druckänderungswunsches Druckabsenkung
V_{H} konstantes Raumvolumen des Hochdruck-Kraftstoffversorgungssystems
nsync Startzeitpunkt der Berechnung
A1 Sollwertvorgabe-Baustein des Raildrucks p7_{Soll}
A2 Sollwert-Diskretisierungs-Baustein
B1 Istwert-Signalerfassungs-Baustein Raildruck p7_{Ist}
B2 Istwert-Diskretisierungs-Baustein
A2/B2 Regelfehler-Berechnungs-Baustein
A2`/B2` Umrechnungs-Baustein
C Regler-Zustandsmaschine
C1 Regel-Baustein der Hochdruckpumpe
C8 Regel-Baustein des Druckregelventils
C1n Regel-Baustein der Hochdruckpumpe (n-ter Regel-Baustein)
C8n Regel-Baustein des Druckregelventils (n-ter Regel-Baustein
D Vorsteuer-Baustein
E Ausgabe-Baustein
E1 Stellgliedausgabe Hochdruckpumpe
E8 Stellgliedausgabe Druckregelventil
$\frac{1}{Ls + R}$ Spule
u Spulenspannung
i1 Spulenstrom hinter der Spule
HW Hardware-Filter
i2 Spulenstrom nach Hardware-Filter
SW Software-Filter
i3 Spulenstrom nach Software-Filter
W Beobachter-Baustein

## Patentansprüche

1. Verfahren zum Regeln eines durch eine Hochdruckpumpe (1) in einem Kraftstoffspeicher (4) bewirkten Raildrucks (p7_{Soll}) für ein Kraftstoffversorgungssystem (100) einer Brennkraftmaschine, wobei eine kurbelwinkelbezogene oder nockenwinkelbezogene feste Winkeldifferenz der Brennkraftmaschine zwischen einer Oberen-Totpunkt-Position eines Zylinderkolbens eines Zylinders der Brennkraftmaschine und einer Oberen-Totpunkt-Position des Pumpenkolbens der Hochdruckpumpe (1) des Kraftstoffversorgungssystems (100) bei der Zumessung des Fördervolumens der Hochdruckpumpe (1) berücksichtigt wird, wobei wiederkehrend pumpensynchron je Segment, das einer Umdrehung einer Kurbelwelle und somit der Bewegung des Pumpenkolbens der Hochdruckpumpe (1) von der Oberen-Totpunkt-Position des Pumpenkolbens zur nächsten Oberen-Totpunkt-Position entspricht, eine Diskretisierung einer Regelabweichung (Δp₇) des Raildrucks (p7) im Kraftstoffspeicher (4) vorgenommen und von der diskreten Regelabweichung (Δp₇) ausgehend eine volumenbezogene diskrete Volumen-Regeldifferenz (ΔV_{Rail}) berechnet wird, wobei
die diskrete Regelabweichung (Δp₇) als Differenz aus dem diskretisierten Ist-Raildruck (p7_{Ist}) und dem diskretisierten Soll-Raildruck (p7_{Soll}), berechnet wird, **dadurch gekennzeichnet, dass** eine diskretisierte Druckinformation (p7_{Ist}) eines Raildruck-Sensors (7) des aktiv erfassten pumpensynchronen Segmentes mit dem diskretisierten Soll-Raildruck (p7_{Soll}) des um ein Arbeitsspiel vorhergehenden pumpensynchronen Segmentes verglichen wird, um die diskrete Regelabweichung (Δp7) zu bestimmen, wobei
die volumenbezogene diskrete Volumen-Regeldifferenz (ΔV_{Rail}) als Eingangsgröße einem Regelbaustein (C1n) für die Hochdruckpumpe (1) und einem Regelbaustein (C8n) für ein dem Kraftstoffspeicher (4) zugeordnetes Druckregelventil (8) zugeführt wird, wobei die diskrete Volumen-Regeldifferenz (ΔV_{Rail}) mit einem Vorsteuer-Baustein (D) verknüpft wird, wodurch pumpensynchron je Segment die Stellgrößen für die Hochdruckpumpe (1) und das Druckregelventil (8) in einem Ausgabe-Baustein (E8) berechnet und den Stellgliedern (E1, E8) der Hochdruckpumpe (1) und des Druckregelventils (8) zur volumenbasierten Einstellung des Raildrucks (p7_{Soll}) zugeführt werden.

2. Verfahren nach Anspruch 1, **dadurch gekennzeichnet, dass** die diskrete Regelabweichung (Δp₇) als Differenz aus dem diskretisierten Ist-Raildrucks (p7_{Ist}) und dem diskretisierten Soll-Raildruck (p7_{Soll}) zylinderselektiv berechnet wird, indem eine diskretisierte Druckinformation (p7_{Ist}) eines Raildruck-Sensor (7) des aktiv erfassten pumpensynchronen Segmentes mit dem diskretisierten Soll-Raildruck (p7_{Soll}) des um ein Arbeitsspiel vorhergehenden pumpensynchronen Segmentes verglichen wird, um die diskrete zylinderselektive Regelabweichung (Δp7) zu bestimmen.

3. Verfahren nach Anspruch 1 oder 2, **dadurch gekennzeichnet, dass** der Soll-Raildruck (p7_{Soll}) zu einem Zeitpunkt diskretisiert wird, der mit einem Triggerstartsignal (nsync) festgelegt wird, das wiederkehrend zu Beginn eines pumpensynchronen Segmentes ausgegeben wird.

4. Verfahren nach den Ansprüchen 1 oder 2 und 3, **dadurch gekennzeichnet, dass** der Ist-Raildruck (p7_{Ist}) innerhalb des durch das Triggerstartsignal (nsync) gestarteten Segmentes wiederkehrend erfasst und diskretisiert wird.

5. Verfahren nach Anspruch 4, **dadurch gekennzeichnet, dass** der Ist-Raildruck (p7_{Ist}), der innerhalb des pumpensynchronen Segmentes wiederkehrend erfasst wird, als
• in dem Segment maximaler Ist-Raildruck (p7_{Ist-max}) und
• in dem Segment minimaler Ist-Raildruck (p7_{Ist-min}) und
• in dem Segment berechneter Mittelwert (p7_{Ist-50%})
diskretisiert und wahlweise mit dem diskretisierten Soll-Raildruck (p7_{Soll}) zur Bestimmung der diskreten Regelabweichung (Δp₇), insbesondere der diskreten zylinderselektiven Regelabweichung (Δp₇) verglichen wird.

6. Verfahren nach Anspruch 5, **dadurch gekennzeichnet, dass** für die Regelung als Ist-Wert (p7_{Ist}) der erfasste minimale diskrete Druck (p_{7Ist-min}) oder der erfasste maximale diskrete Druck (p_{7Ist-max}) oder der diskrete Mittelwert (p7_{Ist-50%}) zum Vergleich mit dem diskreten Soll-Raildruck (p7_{Soll}) verwendet wird, wobei je nach Systemanforderung bei einem Druckaufbau der maximale diskrete Druck (p7_{Ist-max}) und bei einem Druckabbau der minimale diskrete Druck (p_{7Ist-min}) verwendet wird, um Regelschwingungen, insbesondere die Regelschwingungen zylinderselektiv zu reduzieren beziehungsweise Über- oder Unterschwinger, insbesondere Über- oder Unterschwinger zylinderselektiv zu vermeiden.

7. Verfahren nach Anspruch 5 oder 6, **dadurch gekennzeichnet, dass** die diskrete Regelabweichung (Δp₇), insbesondere die diskrete zylinderselektive Regelabweichung (Δp₇) in die volumenstrombasierte diskrete Volumen-Regeldifferenz (ΔV₇ = ΔV_{Rail}) insbesondere die volumenstrombasierte diskrete zylinderselektive Volumen-Regeldifferenz (ΔV_{Rail}) umgerechnet wird, wobei zusätzlich eine Kraftstoff-Dauerleckage (V_{DLeck}) des Hochdrucksystems des Kraftstoffversorgungssystems durch Addition berücksichtigt.

8. Verfahren nach Anspruch 1 oder 2, **dadurch gekennzeichnet, dass** die druckbasierte diskretisierte Regelabweichung (Δp7 = Δp_{Rail}) in eine volumenstrombasierte Volumen-Regeldifferenz (ΔV_{Rail}) umgerechnet wird, wobei bei der Umrechnung das druck - und temperaturabhängige spezifische Elastizitätsmodul (E) des jeweiligen Kraftstoffs und das Raumvolumen (V_{H}) des Kraftstoff-Hochdrucksystems des Kraftstoffversorgungssystems (100) gemäß der Umrechnungsformel $Δ {V}_{Rail} = \frac{{V}_{H}}{E \left(p, T\right)} ∗ Δ {p}_{Rail}$, insbesondere zylinderselektiv berücksichtigt wird.

9. Verfahren nach den Ansprüchen 1 und 8, **dadurch gekennzeichnet, dass** bei der pumpensynchronen segmentweise wiederkehrenden Umrechnung der druckbasierten diskreten Regelabweichung (Δp7) in die volumenbezogene diskrete Volumen-Regeldifferenz (ΔV_{Rail}),
a) die Kraftstoff-Einspritzmengen (V₉ₙ) der Injektoren (9n) und
b) die Kraftstoff-Schaltleckagen (V_{SLeck}) der Injektoren (9n) und
c) ein Druckänderungswunsch (V_{Δp-Rail-Vorgabe}) bezüglich des Soll-Raildrucks (p7_{Soll}) des Kraftstoffspeichers (4) berücksichtigt werden, wobei
d) die Kraftstoff-Dauerleckage (V_{DLeck}) des Hochdrucksystems des Kraftstoffversorgungssystems (100) durch eine pumpensynchrone segmentweise wiederkehrende separate Umrechnung mit einer Z-Transformation ermittelt und der volumenbezogenen diskreten Volumen-Regeldifferenz (ΔV₇ = ΔV_{Rail}) hinzugefügt wird.

10. Verfahren nach den Ansprüchen 2 und 8, **dadurch gekennzeichnet, dass** bei der pumpensynchronen segmentweise wiederkehrenden Umrechnung der druckbasierten diskreten zylinderselektiven Regelabweichung (Δp7) in die volumenbezogene diskrete Volumen-Regeldifferenz (ΔV_{Rail}),
a) zylinderselektiv die Kraftstoff-Einspritzmengen (V₉ₙ) der Injektoren (9n) und
b) zylinderselektiv die Kraftstoff-Schaltleckagen (V_{SLeck}) der Injektoren (9n) und
c) zylinderselektiv ein Druckänderungswunsch (V_{Δp-Rail-Vorgabe}) bezüglich des Soll-Raildrucks (p7_{Soll}) des Kraftstoffspeichers (4) berücksichtigt wird, wobei
d) die Kraftstoff-Dauerleckage (V_{DLeck}) des Hochdrucksystems des Kraftstoffversorgungssystems (100) durch eine pumpensynchrone segmentweise wiederkehrende separate Umrechnung mit einer Z-Transformation ermittelt und der volumenbezogenen diskreten Volumen-Regeldifferenz (ΔV₇ = ΔV_{Rail}) hinzugefügt wird.

11. Verfahren nach Anspruch 10, **dadurch gekennzeichnet, dass** die Injektoren (9n) im stationären Betrieb von Zylinder zu Zylinder dieselben Mengen-Sollwerte erhalten, die zylinderselektiv mit den Mengenabnahmen (V₉ₙ) aus dem Rail (4) verglichen werden, wobei zylinderselektiv Einspritzmengenfehler festgestellt werden, die den Injektoren ( 9ₙ) zugeordnet werden, wobei eine Art der Mengenabweichungen bestimmten Fehlergruppen zugeordnet wird.

12. Verfahren nach Anspruch 11, **dadurch gekennzeichnet, dass** die Einspritzmengenfehler ursachenabhängig, insbesondere in Abhängigkeit der Höhe, des sich im Soll/Ist-Vergleich ergebenden Einspritzmengenfehler gruppiert werden, wobei die Injektoren (9n) im Betrieb einer Fehlergruppe mit einem Injektordefekt, einer Fehlergruppe mit einer alterungsbedingten Injektordrift oder einer Fehlergruppe mit einer sich ändernden Schaltleckagemenge (V_{SLeck}) zugeordnet werden, wobei die Einspritzmengenfehler innerhalb der zylinderselektiven Regelung im Regler (C1ₙ, C8ₙ) ermittelt und im Einspritzsystem korrigiert werden und/oder zu einem Austausch des/der jeweiligen Injektors/Injektoren (9n) führen.

13. Verfahren nach Anspruch 1 oder 2, **dadurch gekennzeichnet, dass** die Stellgrößen der Stellglieder der Komponenten (1, 8) zum Regeln des Raildrucks (p7_{Soll}) in dem Kraftstoffspeicher (4) einem Ausgabe-Baustein (E1, E8) zugeführt und in dem Ausgabe-Baustein (E1, E8) zur volumenbasierten Einstellung des Raildrucks (p7_{Soll}) berechnet werden, wobei eine Stromerfassung und Stromregelung der Stellglieder (1, 8) auf der Basis eines Beobachter-Modells durchgeführt werden.

14. Kraftstoffversorgungssystem (100) eingerichtet zur Durchführung des Verfahrens nach mindestens einem der Ansprüche 1 und 3 bis 9, **dadurch gekennzeichnet, dass** das Kraftstoffversorgungssystem (100) zur Ermittlung einer
• diskreten Eingangsgröße für einen Regler-Baustein (C1) für die Hochdruckpumpe (1) und zur Ermittlung einer diskreten Eingangsgröße für einen Regler-Baustein (C8) für ein dem Kraftstoffspeicher (4) zugeordnetes Druckregelventil (8) folgende weitere Bausteine umfasst,
• einen Sollwertvorgabe-Baustein (A1) des Raildrucks (p7_{Soll}) und eine zugehörigen Sollwert-Diskretisierungs-Baustein (A2) und
• einen Istwert-Signalerfassungs-Baustein (B1) des Raildrucks (p7_{Ist}) und einen Istwert-Diskretisierungs-Baustein (B2),
• sowie einen Regelfehler-Berechnungs-Baustein (A2/B2) und
• einen Umrechnungs-Baustein (A2`/B2`) umfasst, der aus einer druckbasierten diskretisieren Regelabweichung (Δp7 = Δp_{Rail}) eine Umrechnung in eine volumenstrombasierte Regeldifferenz (ΔV_{Rail}) vornimmt, wobei
• der Umrechnungs-Baustein (A2`/B2`) mit einer Regler-Zustandsmaschine (C) verknüpft ist, welche die diskrete Eingangsgröße für den Regler-Baustein (C1) der Hochdruckpumpe (1) und die diskreten Eingangsgröße für den Regler-Baustein (C8) des Druckregelventils (8) ausgibt,
• wobei die Regler-Bausteine (C1, C8) mit einem Vorsteuer-Baustein (D) verknüpft sind, wodurch mittels des Vorsteuer-Bausteins (D) und der aufgeschalteten Regler-Bausteine (C1, C8) pumpensynchron je Segment die Stellgrößen für die Hochdruckpumpe (1) und das Druckregelventil (8) einem Ausgabe-Baustein (E8) zugeführt und berechnet werden, und den Stellgliedern (E1, E8) der Hochdruckpumpe (1) und des Druckregelventils (8) zur volumenbasierten Einstellung des Raildrucks (p7_{Soll}) zugeführt werden.

15. Kraftstoffversorgungssystem (100) eingerichtet zur Durchführung des zylinderselektiven Verfahrens nach mindestens einem der Ansprüche 1 bis 13, **dadurch gekennzeichnet, dass**
das Kraftstoffversorgungssystem (100)
• zur Ermittlung der jeweiligen diskreten Eingangsgröße des jeweiligen Zylinders zylinderselektiv mehrere (n) Regler-Bausteine (C1n) für die Hochdruckpumpe (1) und zur Ermittlung der jeweiligen diskreten Eingangsgröße des jeweiligen Zylinders zylinderselektiv mehrere (n) Regler-Bausteine (C8n) für ein dem Kraftstoffspeicher (4) zugeordnetes Druckregelventil (8), und
• einen Sollwertvorgabe-Baustein (A1) des Raildrucks (p7_{Soll}) und eine zugehörigen Sollwert-Diskretisierungs-Baustein (A2) und
• einen Istwert-Signalerfassungs-Baustein (B1) des Raildrucks (p7_{Ist}) und einen Istwert-Diskretisierungs-Baustein (B2),
• sowie einen Regelfehler-Berechnungs-Baustein (A2/B2) und
• einen Umrechnungs-Baustein (A2`/B2`) umfasst, der aus einer druckbasierten diskretisieren Regelabweichung (Δp7 = Δp_{Rail}) eine Umrechnung in eine volumenstrombasierte Regeldifferenz (ΔV_{Rail}) vornimmt, wobei
• der Umrechnungs-Baustein (A2`/B2`) mit einer Regler-Zustandsmaschine (C) verknüpft ist, welche die diskrete Eingangsgröße zylinderselektiv dem jeweiligen Regler-Baustein (C1n) der Hochdruckpumpe (1) und die diskreten Eingangsgröße zylinderselektiv dem jeweiligen dem jeweiligen Regler-Baustein (C8n) des Druckregelventils (8) ausgibt,
• wobei die Regler-Bausteine (C1n, C8n) jeweils zylinderselektiv mit einem Vorsteuer-Baustein (D) verknüpft sind, wodurch mittels des Vorsteuer-Bausteins (D) und der aufgeschalteten zylinderselektiven Regler-Bausteine (C1, C8) pumpensynchron je Segment die Stellgrößen für die Hochdruckpumpe (1) und das Druckregelventil (8) einem Ausgabe-Baustein (E8) zugeführt und berechnet werden, und den Stellgliedern (E1, E8) der Hochdruckpumpe (1) und des Druckregelventils (8) zur volumenbasierten zylinderselektiven Einstellung des Raildrucks (p7_{Soll}) zugeführt werden.

16. Kraftstoffversorgungssystem (100) nach Anspruch 14 oder 15 **dadurch gekennzeichnet, dass** das Kraftstoffversorgungssystem (100) einen Beobachter-Baustein (W) umfasst, der eine Signalverarbeitungskette ( $\frac{1}{Ls + R}$, HW, SW) zur Stromerfassung und Stromregelung der Stellglieder (1, 8) des Kraftstoffversorgungssystems (100) beobachtet.

## Claims

1. Method for controlling a rail pressure (p7_{Soll}) caused by a high-pressure pump (1) in a fuel accumulator (4) for a fuel supply system (100) of an internal combustion engine, wherein a crank angle-related or cam angle-related fixed angle difference of the internal combustion engine, between an upper dead-center position of a cylinder piston of a cylinder of the internal combustion engine and an upper dead-center position of the pump piston of the high-pressure pump (1) of the fuel supply system (100), is taken into account in the metering of the delivery volume of the high-pressure pump (1), wherein for each segment, which corresponds to a revolution of a crankshaft and thus the movement of the pump piston of the high-pressure pump (1) from the upper dead-center position of the pump piston to the next upper dead-center position, a discretization of a control deviation (Δp₇) of the rail pressure (p7) in the fuel accumulator (4) is carried out repeatedly in a pump-synchronous manner, and a volume-related discrete volume control difference (ΔV_{Rail}) is calculated from the discrete control deviation (Δp₇), wherein
the discrete control deviation (Δp₇) is calculated as a difference from the discretized actual rail pressure (p7_{Ist}) and the discretized setpoint rail pressure (p7_{Soll}),
**characterized in that**
discretized pressure information (p7_{Ist}) of a rail pressure sensor (7) of the actively detected pump-synchronous segment is compared with the discretized setpoint rail pressure (p7_{Soll}) of the pump-synchronous segment that precedes the actively detected segment by a working cycle in order to determine the discrete control deviation (Δp7), wherein
the volume-related discrete volume control difference (ΔV_{Rail}) is supplied as an input variable to a control module (C1n) for the high-pressure pump (1) and a control module (C8n) for a pressure control valve (8) assigned to the fuel accumulator (4), wherein the discrete volume control difference (ΔV_{Rail}) is linked to a pilot control module (D), as a result of which the control variables for the high-pressure pump (1) and the pressure control valve (8) are calculated in an output module (E8) in a pump-synchronous manner for each segment and are supplied to the control elements (E1, E8) of the high-pressure pump (1) and of the pressure control valve (8) for volume-based adjustment of the rail pressure (p7_{Soll}).

2. Method according to claim 1, **characterized in that** the discrete control deviation (Δp₇) is calculated as the difference from the discretized actual rail pressure (p7_{Ist}) and the discretized setpoint rail pressure (p7_{Soll}) in a cylinder-selective manner by discretized pressure information (p7_{Ist}) of a rail pressure sensor (7) of the actively detected pump-synchronous segment being compared with the discretized setpoint rail pressure (p7_{Soll}) of the pump synchronous segment that precedes the actively detected segment by a working cycle, in order to determine the discrete cylinder-selective control deviation (Δp7).

3. Method according to either claim 1 or claim 2, **characterized in that** the setpoint rail pressure (p7_{Soll}) is discretized at a time that is determined by a trigger start signal (nsync) which is repeatedly output at the start of a pump-synchronous segment.

4. Method according to claims 1 or 2 and 3, **characterized in that** the actual rail pressure (p7_{Ist}) is repeatedly detected and discretized within the segment started by the trigger start signal (nsync).

5. Method according to claim 4, **characterized in that** the actual rail pressure (p7_{Ist}), which is repeatedly detected within the pump-synchronous segment, is discretized as
• the maximum actual rail pressure (p7_{Ist-max}) in the segment and
• the minimum actual rail pressure (p7_{Ist-min}) in the segment and
• a mean value calculated in the segment (p7_{Ist-50%}),
and is optionally compared with the discretized setpoint rail pressure (p7_{Soll}) in order to determine the discrete control deviation (Δp₇), in particular the discrete cylinder-selective control deviation (Δp₇).

6. Method according to claim 5, **characterized in that,** for the control, the detected minimum discrete pressure (p7_{Ist-min}) or the detected maximum discrete pressure (p7_{Ist-max}) or the discrete mean value (p7_{Ist-50%}) is used as the actual value (p7_{Ist}) for comparison with the discrete setpoint rail pressure (p7_{Soll}), wherein, depending on the system requirement, the maximum discrete pressure (p7_{Ist-max}) is used in the case of a pressure increase and the minimum discrete pressure (p7_{Ist-min}) is used in the case of a pressure reduction, in order to reduce control oscillations, in particular to reduce the control oscillations in a cylinder-selective manner, or to prevent overshoots or undershoots, in particular to prevent overshoots or undershoots in a cylinder-selective manner.

7. Method according to either claim 5 or claim 6, **characterized in that** the discrete control deviation (Δp₇), in particular the discrete cylinder-selective control deviation (Δp₇), is converted into the volume flow-based discrete volume control difference (ΔV₇ = ΔV_{Rail}), in particular the volume flow-based discrete cylinder-selective volume control difference (ΔV_{Rail}), wherein, in addition, a permanent fuel leakage (V_{DLeck}) of the high-pressure system of the fuel supply system is taken into account by addition.

8. Method according to either claim 1 or claim 2, **characterized in that** the pressure-based discretized control deviation (Δp7 = Δp_{Rail}) is converted into a volume flow-based volume control difference (ΔV_{Rail}), wherein the pressure-dependent and temperature-dependent specific modulus of elasticity (E) of the relevant fuel and the spatial volume (V_{H}) of the high-pressure fuel system of the fuel supply system (100) are taken into account in the conversion in accordance with the conversion formula $Δ {V}_{Rail} = \frac{{V}_{H}}{E \left(p, T\right)} * Δ {p}_{Rail}$, in particular in a cylinder-selective manner.

9. Method according to claims 1 and 8, **characterized in that** in the pump-synchronous segmental repeated conversion of the pressure-based discrete control deviation (Δp7) into the volume-related discrete volume control difference (ΔV_{Rail}),
a) the fuel injection quantities (V₉ₙ) of the injectors (9n), and
b) the fuel switching leakages (V_{SLeck}) of the injectors (9n), and
c) a pressure change request (V_{Δp-Rail-Vorgabe}) with respect to the setpoint rail pressure (p7_{Soll}) of the fuel accumulator (4) are taken into account, wherein
d) the permanent fuel leakage (V_{DLeck}) of the high-pressure system of the fuel supply system (100) is determined by a separate pump-synchronous segmental repeated conversion using a Z transformation, and the volume-related discrete volume control difference (ΔV₇ = ΔV_{Rail}) is added.

10. Method according to claims 2 and 8, **characterized in that** in the pump-synchronous segmental repeated conversion of the pressure-based discrete cylinder-selective control deviation (Δp7) into the volume-related discrete volume control difference (ΔV_{Rail}),
a) the fuel injection quantities (V₉ₙ) of the injectors (93), and
b) the fuel switching leakages (V_{SLeck}) of the injectors (93), and
c) a pressure change request (V_{Δp-Rail-Vorgabe}) with respect to the setpoint rail pressure (p7_{Soll}) of the fuel accumulator (4) are taken into account in a cylinder-selective manner, wherein
d) the permanent fuel leakage (V_{DLeck}) of the high-pressure system of the fuel supply system (100) is determined by a separate pump-synchronous segmental repeated conversion using a Z transformation, and the volume-related discrete volume control difference (ΔV₇ = ΔV_{Rail}) is added.

11. Method according to claim 10, **characterized in that** during steady-state operation, the injectors (9n) receive the same quantity setpoint values from cylinder to cylinder, which values are compared with the quantity decreases (V₉ₙ) from the rail (4) in a cylinder-selective manner, wherein injection quantity errors are determined in a cylinder-selective manner, which errors are assigned to the injectors (9ₙ), wherein a type of the quantity deviations is assigned to certain error groups.

12. Method according to claim 11, **characterized in that** the injection quantity errors are grouped according to the cause, in particular the level, of the injection quantity error resulting from the setpoint/actual comparison of the injection quantity error, wherein, during operation, the injectors (9n) are assigned to an error group with an injector defect, an error group with an aging-related injector drift, or an error group with a changing switching leakage quantity (V_{SLeck}), wherein the injection quantity errors are determined within the cylinder-selective control in the controller (C1ₙ, C8ₙ) and corrected in the injection system and/or lead to an exchange of the relevant injector/injectors (9n).

13. Method according to either claim 1 or claim 2, **characterized in that** the control variables of the control elements of the components (1, 8) for controlling the rail pressure (p7_{Soll}) in the fuel accumulator (4) are supplied to an output module (E1, E8) and are calculated in the output module (E1, E8) for volume-based adjustment of the rail pressure (p7_{Soll}), wherein current detection and current control of the control elements (1, 8) are carried out on the basis of an observer model.

14. Fuel supply system (100) designed to carry out the method according to at least one of claims 1 and 3 to 9, **characterized in that,** in order to determine
• a discrete input variable for a controller module (C1) for the high-pressure pump (1) and to determine a discrete input variable for a controller module (C8) for a pressure control valve (8) assigned to the fuel accumulator (4), the fuel supply system (100) comprises the following further modules,
• a setpoint value specification module (A1) of the rail pressure (p7_{Soll}) and an associated setpoint value discretization module (A2), and
• an actual value signal detection module (B1) of the rail pressure (p7_{Ist}) and an actual value discretization module (B2),
• and a control error calculation module (A2/B2), and
• comprises a conversion module (A2'/B2') which carries out a conversion into a volume flow-based control difference (ΔV_{Rail}) from a pressure-based discretization control deviation (Δp7 = Δp_{Rail}), wherein
• the conversion module (A2'/B2') is linked to a controller state machine (C) which outputs the discrete input variable for the controller module (C1) of the high-pressure pump (1) and the discrete input variable for the controller module (C8) of the pressure control valve (8),
• wherein the controller modules (C1, C8) are linked to a pilot control module (D), as a result of which, by means of the pilot control module (D) and the connected controller modules (C1, C8), the control variables for the high-pressure pump (1) and the pressure control valve (8) are supplied to an output module (E8) and calculated for each segment in a pump-synchronous manner, and are supplied to the control elements (E1, E8) of the high-pressure pump (1) and the pressure control valve (8) for volume-based adjustment of the rail pressure (p7_{Soll}).

15. Fuel supply system (100) designed to carry out the cylinder-selective method according to at least one of claims 1 to 13, **characterized in that** the fuel supply system (100) comprises
• in a cylinder-selective manner, a plurality (n) of controller modules (C1n) for the high-pressure pump (1) for determining the relevant discrete input variable of the relevant cylinder, and a plurality (n) of controller modules (C8n) for a pressure control valve (8) assigned to the fuel accumulator (4) for determining the relevant discrete input variable of the relevant cylinder, and
• a setpoint value specification module (A1) of the rail pressure (p7_{Soll}) and an associated setpoint value discretization module (A2), and
• an actual value signal detection module (B1) of the rail pressure (p7_{Ist}) and an actual value discretization module (B2),
• and a control error calculation module (A2/B2), and
• a conversion module (A2'/B2') which carries out a conversion into a volume flow-based control difference (ΔV_{Rail}) from a pressure-based discretization control deviation (Δp7 = Δp_{Rail}), wherein
• the conversion module (A2'/B2') is linked to a controller state machine (C) which outputs the discrete input variable to the relevant controller module (C1n) of the high-pressure pump (1) in a cylinder-selective manner, and outputs the discrete input variable to the relevant controller module (C8n) of the pressure control valve (8) in a cylinder-selective manner,
• wherein the controller modules (C1n, C8n) are each linked to a pilot control module (D) in a cylinder-selective manner, as a result of which, by means of the pilot control module (D) and the connected cylinder-selective controller modules (C1, C8), the control variables for the high-pressure pump (1) and the pressure control valve (8) are supplied to an output module (E8) and calculated for each segment in a pump-synchronous manner, and are supplied to the control elements (E1, E8) of the high-pressure pump (1) and the pressure control valve (8) for volume-based cylinder-selective adjustment of the rail pressure (p7_{Soll}).

16. Fuel supply system (100) according to either claim 14 or claim 15, **characterized in that** the fuel supply system (100) comprises an observer module (W), which monitors a signal processing chain ( $\frac{1}{LS + R}$, HW, SW) for current detection and current control of the control elements (1, 8) of the fuel supply system (100).

## Revendications

1. Procédé de régulation d'une pression de rampe (p7_{Soll}) provoquée par une pompe haute pression (1) dans un réservoir de carburant (4) pour un système d'alimentation en carburant (100) d'un moteur à combustion interne, dans lequel une différence angulaire fixe par rapport à l'angle du vilebrequin ou de la came du moteur à combustion interne entre une position de point mort haut d'un piston de cylindre d'un cylindre du moteur à combustion interne et une position de point mort haut du piston de pompe de la pompe haute pression (1) du système d'alimentation en carburant (100) est prise en compte lors de l'évaluation du volume de refoulement de la pompe haute pression (1), dans lequel de manière répétée et synchrone avec la pompe, pour chaque segment, qui correspond à une rotation d'un vilebrequin et ainsi au mouvement du piston de pompe de la pompe haute pression (1) de la position de point mort haut du piston de pompe à la position de point mort haut suivante, une discrétisation d'un écart de régulation (Δp₇) de la pression de rampe (p7) dans le réservoir de carburant (4) est effectuée et une différence de régulation de volume discrète (ΔV_{Rail}) par rapport au volume est calculée à partir de l'écart de régulation discret (Δp₇), dans lequel
l'écart de régulation discret (Δp₇) est calculé comme une différence entre la pression de rampe réelle discrétisée (p7_{Ist}) et la pression de rampe de consigne discrétisée (p7_{Soll}),
**caractérisé en ce que**
une information de pression discrétisée (p7_{Ist}) d'un capteur de pression de rampe (7) du segment synchrone avec la pompe détecté de manière active est comparée à la pression de rampe de consigne discrétisée (p7_{Soll}) du segment synchrone avec la pompe qui précède un cycle de travail, afin de déterminer l'écart de régulation discret (Δp7), dans lequel
la différence de régulation de volume discrète (ΔV_{Rail}) est fournie comme grandeur d'entrée d'un module de régulation (C1n) pour la pompe haute pression (1) et un module de régulation (C8n) pour une soupape de régulation de pression (8) associée au réservoir de carburant (4), dans lequel la différence de régulation de volume discrète (ΔV_{Rail}) est liée à un module de régulation pilote (D), moyennant quoi de manière synchrone avec la pompe, pour chaque segment, les grandeurs de réglage pour la pompe haute pression (1) et la soupape de régulation de pression (8) sont calculées dans un module de sortie (E8) et fournies aux organes de réglage (E1, E8) de la pompe haute pression (1) et de la soupape de régulation de pression (8) pour un réglage basé sur le volume de la pression de rampe (p7_{Soll}).

2. Procédé selon la revendication 1, **caractérisé en ce que** l'écart de régulation discret (Δp₇) est calculé comme différence entre la pression de rampe réelle discrétisée (p7_{Ist}) et la pression de rampe de consigne discrétisée (p7_{Soll}) de manière sélective par cylindre, **en ce qu'**une information de pression discrétisée (p7_{Ist}) d'un capteur de pression de rampe (7) du segment synchrone avec la pompe détecté de manière active est comparée à la pression de rampe de consigne discrétisée (p7_{Soll}) du segment synchrone avec la pompe qui précède un cycle de travail, afin de déterminer l'écart de régulation sélectif par cylindre discret (Δp7).

3. Procédé selon la revendication 1 ou 2, **caractérisé en ce que** la pression de rampe de consigne (p7_{Soll}) est discrétisée à un instant, qui est fixé avec un signal de début de déclenchement (nsync), qui est émis de manière répétée au début d'un segment synchrone avec la pompe.

4. Procédé selon les revendications 1 ou 2 et 3, **caractérisé en ce que** la pression de rampe réelle (p7_{Ist}) est détectée de manière répétée et discrétisée au sein du segment démarré par le signal de début de déclenchement (nsync).

5. Procédé selon la revendication 4, **caractérisé en ce que** la pression de rampe réelle (p7_{Ist}), qui est détectée de manière répétée au sein du segment synchrone avec la pompe, est discrétisée comme
• dans le segment de pression de rampe réelle maximale (p7_{Ist-max}) et
• dans le segment de pression de rampe réelle minimale (p7_{Ist-min}) et
• dans le segment de valeur moyenne calculée (p7_{Ist-50 %)}
et est comparée de manière sélective à la pression de rampe de consigne discrétisée (p7_{Soll}) pour déterminer l'écart de régulation discret (Δp₇), en particulier l'écart de régulation sélectif par cylindre discret (Δp₇).

6. Procédé selon la revendication 5, **caractérisé en ce que** pour la régulation, en guise de valeur réelle (p7_{Ist}) la pression discrète minimale détectée (p_{7Ist-min}) ou la pression discrète maximale détectée (p7_{Ist-max}) ou la valeur moyenne discrète (p7_{Ist-50 %}) est utilisée pour la comparaison avec la pression de rampe de consigne discrète (p7_{Soll}), dans lequel selon les exigences du système, lors d'une montée de pression, la pression discrète maximale (p_{7Ist-max}) est utilisée et lors d'une réduction de pression, la pression discrète minimale (p_{7Ist-min}) est utilisée, afin de réduire des oscillations de régulation, en particulier de réduire les oscillations de régulation de manière sélective par cylindre ou d'éviter les sur- ou sous-oscillations, en particulier d'éviter de sur- ou sous-oscillations de manière sélective par cylindre.

7. Procédé selon la revendication 5 ou 6, **caractérisé en ce que** l'écart de régulation discret (Δp₇), en particulier l'écart de régulation sélectif par cylindre discret (Δp₇) est converti en la différence de régulation de volume discrète basée sur le flux volumique (ΔV₇ = ΔV_{Rail}), en particulier la différence de régulation de volume sélective par cylindre discrète basée sur le flux volumique (ΔV_{Rail}), dans lequel en outre une fuite permanente de carburant (V_{DLeck}) du système haute pression du système d'alimentation en carburant est prise en compte par l'addition.

8. Procédé selon la revendication 1 ou 2, **caractérisé en ce que** l'écart de régulation discret basé sur la pression (Δp7 = Δp_{Rail}) est converti en une différence de régulation de volume basée sur le flux volumique (ΔV_{Rail}), dans lequel, lors de la conversion, le module d'élasticité spécifique dépendant de la pression et de la température (E) du carburant respectif et le volume spatial (V_{H}) du système haute pression de carburant du système d'alimentation en carburant (100) sont pris en compte conformément à la formule de conversion $Δ {V}_{Rail} = \frac{{V}_{H}}{E \left(p, T\right)} ∗ Δ {p}_{Rail}$, en particulier de manière sélective par cylindre.

9. Procédé selon les revendications 1 et 8, **caractérisé en ce que** lors de la conversion répétée par segment synchrone avec la pompe de l'écart de régulation discret basé sur la pression (Δp7) en la différence de régulation de volume discrète par rapport au volume (ΔV_{Rail}),
a) les quantités d'injection de carburant (V₉ₙ) des injecteurs (9n) et
a) les fuites de commutation de carburant (V_{SLeck}) des injecteurs (9n) et
c) une demande de modification de pression (V_{Δp-Rail-Vorgabe}) par rapport à la pression de rampe de consigne (p7_{Soll}) du réservoir de carburant (4) sont pris en compte, dans lequel
d) la fuite permanente de carburant (V_{DLeck}) du système haute pression du système d'alimentation en carburant (100) est déterminée par une conversion séparée répétée par segment synchrone avec la pompe avec une transformée en Z et est ajoutée à la différence de régulation de volume discrète par rapport au volume (ΔV₇ = ΔV_{Rail}).

10. Procédé selon les revendications 2 et 8, **caractérisé en ce que** lors de la conversion répétée par segment synchrone avec la pompe de l'écart de régulation sélectif par cylindre discret basé sur la pression (Δp7) en la différence de régulation de volume discrète par rapport au volume (ΔV_{Rail}),
a) les quantités d'injection de carburant (V₉ₙ) des injecteurs (9n) de manière sélective par cylindre et
a) les fuites de commutation de carburant (V_{SLeck}) des injecteurs (9n) de manière sélective par cylindre et
c) une demande de modification de pression (V_{Δp-Rail-Vorgabe}) sélective par cylindre par rapport à la pression de rampe de consigne (p7_{Soll}) du réservoir de carburant (4) sont pris en compte, dans lequel
d) la fuite permanente de carburant (V_{DLeck}) du système haute pression du système d'alimentation en carburant (100) est déterminée par une conversion séparée répétée par segment synchrone avec la pompe avec une transformée en Z et est ajoutée à la différence de régulation de volume discrète par rapport au volume (ΔV₇ = ΔV_{Rail}).

11. Procédé selon la revendication 10, **caractérisé en ce que** les injecteurs (9n) en fonctionnement stationnaire, obtiennent les mêmes valeurs de consigne de quantités d'un cylindre à l'autre, qui sont comparées de manière sélective par cylindre avec les réceptions de quantités (V₉ₙ) provenant de la rampe (4), dans lequel, de manière sélective par cylindre, des erreurs de quantité d'injection sont constatées, qui sont associées aux injecteurs (9ₙ), dans lequel un type des écarts de quantités est attribué à des groupes d'erreurs déterminés.

12. Procédé selon la revendication 11, **caractérisé en ce que** les erreurs de quantité d'injection sont regroupées en fonction de la cause, en particulier en fonction de l'amplitude de l'erreur de quantité d'injection résultat de la comparaison valeur de consigne/réelle, dans lequel les injecteurs (9n), en fonctionnement, sont attribués à un groupe d'erreurs avec un défaut d'injecteur, un groupe d'erreurs avec une dérive d'injecteur liée au vieillissement ou un groupe d'erreurs avec une quantité de fuite de commutation variable (V_{SLeck}), dans lequel les erreurs de quantité d'injection sont déterminées au sein de la régulation sélective par cylindre dans le régulateur (C1ₙ, C8ₙ) et corrigées dans le système d'injection et/ou entraînent un échange du ou des injecteurs (9n).

13. Procédé selon la revendication 1 ou 2, **caractérisé en ce que** les grandeurs de réglage des organes de réglage des composants (1, 8) pour la régulation de la pression de rampe (p7_{Soll}) dans le réservoir de carburant (4) sont fournies à un module de sortie (E1, E8) et calculées dans le module de sortie (E1, E8) pour le réglage basé sur le volume de la pression de rampe (p7_{Soll}), dans lequel une détection de courant et une régulation de courant de l'organe de réglage (1, 8) sont effectuées sur la base d'un modèle d'observateur.

14. Système d'alimentation en carburant (100) conçu pour exécuter le procédé selon au moins l'une des revendications 1 et 3 à 9,
**caractérisé en ce que** le système d'alimentation en carburant (100), pour la détermination d'une
• grandeur d'entrée discrète pour un module de régulateur (C1) pour la pompe haute pression (1) et pour la détermination d'une grandeur d'entrée discrète pour un module de régulateur (C8) pour une soupape de régulation de pression (8) associée au réservoir de carburant (4), comprend les modules supplémentaires suivants,
• un module de définition de valeur de consigne (A1) de la pression de rampe (p7_{Soll}) et un module de discrétisation de valeur de consigne associé (A2) et
• un module de détection de signal de valeur réelle (B1) de la pression de rampe (p7_{Ist}) et un module de discrétisation de valeur réelle (B2),
• ainsi qu'un module de calcul d'erreur de régulateur (A2/B2) et
• comprend un module de conversion (A2`/B2`), qui effectue une conversion d'un écart de régulation discrétisé basé sur la pression (Δp7 = Δp_{Rail}) en une différence de régulation basée sur le flux volumique (ΔV_{Rail}), dans lequel
• le module de conversion (A2`/B2`) est lié à une machine d'état de régulateur (C), qui délivre les grandeurs d'entrée discrètes pour le module de régulateur (C1) de la pompe haute pression (1) et les grandeurs d'entrée discrètes pour le module de régulateur (C8) de la soupape de régulation de pression (8),
• dans lequel les modules de régulateur (C1, C8) sont liés à un module de régulation pilote (D), moyennant quoi, au moyen du module de régulation pilote (D) et des modules de régulateurs mis en ligne (C1, C8), de manière synchrone avec la pompe, par segment, les grandeurs de réglage pour la pompe haute pression (1) et la soupape de régulation de pression (8) sont fournies et calculées à un module de sortie (E8) et fournies aux organes de réglage (E1, E8) de la pompe haute pression (1) et de la soupape de régulation de pression (8) pour le réglage basé sur le volume de la pression de rampe (p7_{Soll}).

15. Système d'alimentation en carburant (100) conçu pour exécuter de manière sélective par cylindre le procédé selon au moins l'une des revendications 1 à 13, **caractérisé en ce que** le système d'alimentation en carburant (100)
• pour la détermination des grandeurs de réglage discrètes respectives des cylindres respectifs, de manière sélective par cylindre comprend plusieurs (n) modules de régulateur (C1n) pour la pompe haute pression (1) et pour la détermination des grandeurs d'entrée discrètes respectives des cylindres respectifs, de manière sélective par cylindre, plusieurs (n) modules de régulateur (C8n) pour une soupape de régulation de pression (8) associée au réservoir de carburant (4) et
• un module de définition de valeur de consigne (A1) de la pression de rampe (p7_{Soll}) et un module de discrétisation de valeur de consigne associé (A2) et
• un module de détection de signal de valeur réelle (B1) de la pression de rampe (p7_{Ist}) et un module de discrétisation de valeur réelle (B2),
• ainsi qu'un module de calcul d'erreur de régulateur (A2/B2) et
• comprend un module de conversion (A2`/B2`), qui effectue une conversion d'un écart de régulation discrétisé basé sur la pression (Δp7 = Δp_{Rail}) en une différence de régulation basée sur le flux volumique (ΔV_{Rail}), dans lequel
• le module de conversion (A2`/B2`) est lié à une machine d'état de régulateur (C), qui délivre les grandeurs d'entrée discrètes de manière sélective par cylindre au module de régulateur (C1n) respectif de la pompe haute pression (1) et les grandeurs d'entrée discrètes de manière sélective par cylindre au module de régulateur (C8n) respectif de la soupape de régulation de pression (8),
• dans lequel les modules de régulateur (C1n, C8n) sont liés respectivement de manière sélective par cylindre à un module de régulation pilote (D), moyennant quoi, au moyen du module de régulation pilote (D) et des modules de régulateurs mis en ligne (C1, C8) de manière sélective par cylindre, de manière synchrone avec la pompe, par segment, les grandeurs de réglage pour la pompe haute pression (1) et la soupape de régulation de pression (8) sont fournies et calculées à un module de sortie (E8) et fournies aux organes de réglage (E1, E8) de la pompe haute pression (1) et de la soupape de régulation de pression (8) pour le réglage basé sur le volume sélectif par cylindre de la pression de rampe (p7_{Soll}).

16. Système d'alimentation en carburant (100) selon la revendication 14 ou 15 **caractérisé en ce que** le système d'alimentation en carburant (100) comprend un module d'observateur (W), qui observe une chaîne de traitement de signal ( $\frac{1}{Ls + R}$, HW, SW) pour la détection de courant et la régulation de courant des organes de réglage (1, 8) du système d'alimentation en carburant (100).
